# EUROPÄISCHE PATENTANMELDUNG

(11) **EP 4 707 208 A1**
(43) Veröffentlichungstag der Anmeldung: **11.03.2026**
(21) Anmeldenummer: 25174944.6
(22) Anmeldetag: 08.05.2025
(51) Int. Cl.: B65H 5/02, B41J 11/00, B65H 5/04, B65H 5/22

(54) **TRANSPORTVORRICHTUNG, VERWENDUNG EINER TRANSPORTVORRICHTUNG UND DRUCKVORRICHTUNG**

(30) Priorität: 15.05.2024 DE 102024113597
(71) Anmelder: MPRINT Morlock GmbH + Co. KG, 72270 Baiersbronn (DE)
(72) Erfinder: MORLOCK, Michael, 72270 Baiersbronn (DE)
(74) Vertreter: Louis Pöhlau Lohrentz

(57) **Zusammenfassung**

Die Erfindung betrifft eine Transportvorrichtung (1) mit Segmenten (2) zum Transportieren von Substraten, wobei in einer Variante A die Segmente ein Segment-Zugmittel (2000) ausbilden, das über ein Antriebselement (31) eines Antriebssystems (3) angetrieben wird, oder wobei in einer Variante B die Transportvorrichtung (1) Querführungen (33) aufweist, über welche die Segmente (2) in einem Positionierabschnitt (101) in einer Querrichtung (12) relativ zu ein oder mehreren Zugmitteln (32) beweglich angeordnet sind, wobei mittels eines Andrücksystems eine Kraft (102) in der Querrichtung (12) auf die Segmente (2) ausgeübt wird, derart, dass Segment-Führungselemente (211) gegen ein BahnFührungselement (4) gedrückt werden, so dass die Segmente (2) in dem Positionierabschnitt (101) jeweils in der Querrichtung (12) unabhängig von einer in der Querrichtung (12) vorliegenden Position der ein oder mehreren Zugmittel (32) und/oder des Antriebselements (31) und/oder von Segmenten außerhalb des Positionierabschnitts (101) positionierbar sind und/oder dass die Segmente (2) in dem Positionierabschnitt (101) in der Querrichtung (12) eine Bewegungsfreiheit aufweisen, die geringer ist als die Bewegungsfreiheit der ein oder mehreren Zugmittel (32) und/oder des Antriebselements (31) und/oder der Segmente (2) außerhalb des Positionierabschnitts (101). Die Erfindung betrifft zudem eine Druckvorrichtung (10) und eine Verwendung der Transportvorrichtung (1).

## Beschreibung

Die Erfindung betrifft eine Transportvorrichtung, eine Verwendung einer Transportvorrichtung und eine Druckvorrichtung.

Es ist bekannt, im Bereich des Bogendrucks Vakuumtransportbänder zum Transport von Druckbögen unter einer Druckeinheit einzusetzen. Hierbei handelt es sich üblicherweise um gelochte Bänder aus Polyurethan (PUR) oder aus Edelstahl, die zu einem endlosen Transportband verschweißt sind. Problematisch ist, dass sich diese Transportbänder während des Betriebs relativ stark quer zur Transportrichtung bewegen können. Das Spiel der Transportbänder quer zur Transportrichtung ist also vergleichsweise groß. Dadurch verschiebt sich der zu bedruckende transportierte Bogen während des Drucks unterhalb der Druckeinheit gemeinsam mit dem Transportband ebenfalls quer zur Transportrichtung, mit der Folge eines unpräzisen, nicht bzw. nicht ausreichend passerhaltigen Druckbildes.

Um endlose Transportbänder mit möglichst wenig Spiel zu bewegen, sind unterschiedliche Ansätze bekannt.

Ein Ansatz besteht darin, zur Führung der Transportbänder diese über die gesamte Länge zwischen zwei erhöhten "Seitenwänden" zu führen. Um insbesondere einen verschleißarmen Betrieb zu gewährleisten und ein Verkanten der Transportbänder innerhalb der Seitenwände zu vermeiden, muss hier jedoch stets ein im Verhältnis zu den Anforderungen für den Druck relativ hohes Spiel der Transportbänder innerhalb der Seitenwände in Kauf genommen werden.

Ein weiterer Ansatz nutzt zur Führung der Transportbänder eine sogenannte Keilleiste, die sich mittig auf dem jeweiligen Transportband befindet. Die Keilleiste wird beispielsweise fest mit dem Transportband verbunden und läuft während des Transports in einer Nut, welche die Keilleiste und damit das Transportband führt. Auch hier ist insbesondere für einen verschleißarmen Betrieb jedoch eine relativ geringe Auflagekraft der Keilleiste auf der Nut notwendig, womit wiederum ein gewisses Spiel quer zur Transportrichtung vorliegt.

Weiter ist es aus der US 2022144573 A1 bekannt, eine Vielzahl von Segmenten zu verwenden, die mit einer Kette oder einem Zahnriemenförderer verbunden sind und entlang eines Transportpfads bewegt werden. Die Segmente werden dabei über Räder geführt, welche einseitig axial unbeweglich an den Segmenten befestigt sind und in einer am Rahmen befestigten, V-förmigen Schiene verlaufen. Ähnlich wie dies zur Führung der Keilleiste in der Nut beschrieben ist, hat jedoch auch diese Art der Führung den Nachteil, dass insbesondere für einen ungehinderten und verschleißarmen Betrieb relativ große Bewegungen quer zur Transportrichtung in Kauf genommen werden müssen.

Die obigen Ansätze haben so die Gemeinsamkeit, dass Sie unpräzise Druck- bzw. Beschichtungsergebnisse liefern.

Weiter ist es bekannt, segmentierte Umlenkwalzen mit einem veränderbaren Durchmesser bereitzustellen und über diese Umlenkwalzen die Position der Bögen anzupassen. Hierbei handelt es sich jedoch um eine äußerst komplexe und aufwändige Technik, die entsprechend teuer ist.

Es ist somit beispielsweise eine Aufgabe der Erfindung, eine verbesserte Transportvorrichtung, insbesondere eine verbesserte Vakuum-Transportvorrichtung, bereitzustellen. Weiter ist es zum Beispiel eine Aufgabe der Erfindung eine verbesserte Druckvorrichtung, insbesondere eine verbesserte Bogendruckvorrichtung, bereitzustellen.

Die Aufgabe wird gelöst mittels einer Transportvorrichtung nach Anspruch 1, einer Druckvorrichtung nach Anspruch 17 und einer Verwendung nach Anspruch 18.

Die Aufgabe wird gelöst mittels einer Transportvorrichtung, insbesondere zur Verwendung in einer Druckvorrichtung, bevorzugt zur Verwendung in einer Bogendruckvorrichtung. Die Transportvorrichtung ist insbesondere eine Vakuum-Transportvorrichtung. Die Transportvorrichtung umfasst Segmente zum Transport von Substraten, insbesondere von Bögen, und ein Antriebssystem zum Bewegen der Segmente in einer Antriebsrichtung entlang einer endlosen Bahn.

In einer Variante A sind die Segmente über Gelenke derart miteinander verbunden, dass die Segmente ein Segment-Zugmittel ausbilden. Dabei weist das Antriebssystem ein Antriebselement zur Übertragung einer Kraft auf die Segmente auf. Bevorzugt sind die Gelenke Scharniere.

Das Antriebselement ist in der Variante A in Eingriff mit dem Segment-Zugmittel, insbesondere in direktem Eingriff mit dem Segment-Zugmittel, angeordnet. Die Segmente weisen dabei in einer Querrichtung, die quer zur Antriebsrichtung verläuft, eine Bewegungsfreiheit, insbesondere gegenüber einem unbeweglichen Referenzpunkt der Transportvorrichtung (1) und/oder gegenüber dem Antriebselement (31), auf.

Das Antriebssystem weist in einer Variante B ein Antriebselement und ein oder mehrere endlose Zugmittel zur Übertragung einer von dem Antriebselement ausgeübten Kraft auf die Segmente auf. Die ein oder mehreren Zugmittel weisen in einer Querrichtung, die quer zur Antriebsrichtung verläuft, eine Bewegungsfreiheit auf. Die Bewegungsfreiheit liegt insbesondere gegenüber einem unbeweglichen Referenzpunkt der Transportvorrichtung und/oder gegenüber dem Antriebselement vor.

Die Segmente sind in der Variante B mittels Querführungen entlang der Antriebsrichtung an den ein oder mehreren Zugmitteln aufeinander abfolgend befestigt. Je Segment sind mittels ein oder mehrerer der Querführungen die ein oder mehreren Zugmittel in Relation zu dem jeweiligen Segment in der Querrichtung beweglich angeordnet.

Jedes Segment der Variante A und/oder B weist zudem jeweils mindestens ein Segment-Führungselement auf oder bildet dieses aus. Die Transportvorrichtung weist zudem ein Andrücksystem zum Ausüben einer in der Querrichtung wirkenden Kraft auf die Segmente auf. Das Andrücksystem der Variante A und/oder B drückt in einem Positionierabschnitt die Segment-Führungselemente und ein Bahn-Führungselement derart gegeneinander, dass die Segmente in dem Positionierabschnitt jeweils in der Querrichtung unabhängig von einer in der Querrichtung vorliegenden Position von Segmenten außerhalb des Positionierabschnitts und/oder des Antriebselements positionierbar sind. Insbesondere wirkt sich somit eine Bewegung des Antriebselements in der Querrichtung und/oder von Segmenten außerhalb des Positionierabschnitts nicht auf eine jeweilige Position der im Positionierabschnitt befindlichen Segmente, welche durch die Segment-Führungselemente und das Bahn-Führungselement vorgegeben ist, aus.

Alternativ oder zusätzlich drückt in der Variante A und/oder B das Andrücksystem in einem Positionierabschnitt die Segment-Führungselemente und ein Bahn-Führungselement derart gegeneinander, dass die Segmente in dem Positionierabschnitt in der Querrichtung eine Bewegungsfreiheit, insbesondere gegenüber einem unbeweglichen Referenzpunkt, aufweisen, die geringer ist als die Bewegungsfreiheit von Segmenten außerhalb des Positionierabschnitts in der Querrichtung, insbesondere gegenüber dem unbeweglichen Referenzpunkt, und/oder geringer ist als die Bewegungsfreiheit des Antriebselements in der Querrichtung, insbesondere gegenüber dem unbeweglichen Referenzpunkt. Insbesondere wirkt sich somit eine Bewegung des Antriebselements in der Querrichtung und/oder von Segmenten außerhalb des Positionierabschnitts in der Querrichtung nur in geringerem Maße auf die jeweilige Position der im Positionierabschnitt befindlichen Segmente, die durch die Segment-Führungselemente und das Bahn-Führungselement vorgegeben ist, aus.

Alternativ oder zusätzlich drückt in der Variante B das Andrücksystem in einem Positionierabschnitt die Segment-Führungselemente und ein Bahn-Führungselement derart gegeneinander, dass die Segmente in dem Positionierabschnitt jeweils in der Querrichtung unabhängig von einer in der Querrichtung vorliegenden Position der ein oder mehreren Zugmittel positionierbar sind und/oder die Segment-Führungselemente und ein Bahn-Führungselement derart gegeneinander, dass die Segmente in dem Positionierabschnitt in der Querrichtung eine Bewegungsfreiheit, insbesondere gegenüber dem unbeweglichen Referenzpunkt und/oder gegenüber dem Antriebselement, aufweisen, die geringer ist als die Bewegungsfreiheit der ein oder mehreren Zugmittel.

Die Aufgabe wird weiter gelöst durch eine Druckvorrichtung, insbesondere eine Bogendruckvorrichtung, umfassend die erfindungsgemäße Transportvorrichtung, vorzugsweise zum Bedrucken der Substrate, insbesondere der Bögen, in dem Positionierabschnitt. Die Aufgabe wird weiter gelöst durch eine Verwendung der erfindungsgemäßen Transportvorrichtung in einer Druckvorrichtung, vorzugsweise zum Bedrucken der Substrate, insbesondere der Bögen, in dem Positionierabschnitt, und/oder durch eine Verwendung der erfindungsgemäßen Transportvorrichtung zum Bedrucken von Substraten, insbesondere von Bögen, vorzugsweise in dem Positionierabschnitt.

Die Variante A kann insbesondere ohne die ein oder mehreren Zugmittel und ohne die Querführungen der Variante B ausgestaltet sein. Mit Zugmittel bzw. Zugmitteln sind also insbesondere die Zugmittel der Variante B bezeichnet, wenn nicht explizit das Segment-Zugmittel der Variante A erwähnt ist. Die folgenden Ausführungen sind insbesondere sowohl auf die Variante A und B anwendbar, sofern nichts anderes angegeben ist.

Durch die vorliegende Erfindung wird insbesondere erreicht, dass im Positionierabschnitt die Bewegungen der Substrate, welche mittels der Segmente transportiert werden, in der Querrichtung minimiert werden. Die Substrate, wie insbesondere die Bögen, die mittels der Segmente transportiert werden, können demzufolge mit einer besonders hohen Präzision und/oder Registergenauigkeit bedruckt oder anderweitig beschichtet werden. Das Andrücksystem drückt nämlich in Betrieb der Transportvorrichtung die Segment-Führungselemente und das Bahn-Führungselement zweckmäßigerweise so gegeneinander, dass die Segment-Führungselemente im Positionierabschnitt stets in Kontakt mit dem Bahn-Führungselement stehen, so dass die Bahn, entlang welcher sich die Segmente innerhalb des Positionierabschnitts bewegen, in Querrichtung von dem Bahn-Führungselement vorgegeben ist. Bewegt sich im Positionierabschnitt also ein Zugmittel, insbesondere der Variante B, und/oder das Antriebselement, insbesondere der Variante A, in der Querrichtung, so überträgt dieses Zugmittel und/oder dieses Antriebselement eine durch die Querbewegung hervorgerufene Kraft nicht oder nur sehr geringfügig auf die Segmente. Dabei verbleiben die Segmente in der vorgegebenen Bahn und das sich quer bewegende Zugmittel und/oder Antriebselement führt in der Querrichtung eine Relativbewegung gegenüber dem jeweiligen Segment aus. Folglich können unter anderem auch Zugmittel und/oder Antriebselemente zum Einsatz kommen, welche selbst relativ große Querbewegungen ausführen.

Über eine mittels der Querführungen bereitgestellte Verbindung der Segmente mit den Zugmitteln, insbesondere der Variante B, bzw. das durch die Segmente ausgebildete Segment-Zugmittel der Variante A und ein Aneinanderdrücken der Segment-Führungselemente und Bahn-Führungselemente werden einerseits also reduzierte Querbewegungen der Segmente erreicht und andererseits beispielsweise auch die Ausgestaltungsmöglichkeiten des Antriebssystems hinsichtlich deren Verschleiß und/oder Komplexität verbessert, da die Zugmittel und/oder Antriebsmittel hinsichtlich ihrer Querbewegungen geringere Anforderungen erfüllen können.

Vorteilhafte Ausgestaltungen der Erfindung sind in den Unteransprüchen bezeichnet.

Die Querrichtung verläuft insbesondere senkrecht auf die Antriebsrichtung und/oder parallel zu einer Oberfläche eines jeweiligen Segments, welche zweckmäßigerweise zur Aufnahme und/oder zum Halten eines oder mehrerer der Substrate oder eines Teils eines Substrates vorgesehen ist.

Unter Register oder Passer, bzw. Registergenauigkeit oder Passergenauigkeit ist eine Lagegenauigkeit zweier oder mehrerer Elemente und/oder Schichten relativ zueinander zu verstehen. Dabei soll sich die Registergenauigkeit innerhalb einer vorgegebenen Toleranz bewegen und dabei möglichst gering sein. Gleichzeitig ist die Registergenauigkeit von mehreren Elementen und/oder Schichten zueinander ein wichtiges Merkmal, um die Prozesssicherheit zu erhöhen. Die lagegenaue Positionierung kann dabei insbesondere mittels sensorischer, vorzugsweise optisch detektierbarer Passermarken oder Registermarken erfolgen. Diese Passermarken oder Registermarken können dabei entweder speizielle separate Elemente oder Bereiche oder Schichten darstellen oder selbst Teil der zu positionierenden Elemente oder Bereiche oder Schichten sein.

Die Bewegungsfreiheit der ein oder mehreren Zugmittel, insbesondere der Variante B, ist oder umfasst insbesondere ein Spiel, vorzugsweise ein Spiel ein oder mehrerer Zugmittel-Führungen, welche die ein oder mehreren Zugmittel führen, vorzugsweise zumindest teilweise entlang der Bahn in der Antriebsrichtung beweglich führen, und/oder eine Maximalbewegung der ein oder mehreren Zugmittel in der Querrichtung begrenzen, vorzugsweise zumindest teilweise entlang der Bahn in der Querrichtung begrenzen. Die Bewegungsfreiheit der ein oder mehreren Zugmittel kann jeweils insbesondere auch durch ein Zusammenwirken mehrerer Spiele zwischen unterschiedlichen Bauteilen des Antriebssystems vorliegen. Es ist alternativ oder zusätzlich möglich, dass die Bewegungsfreiheit zumindest teilweise aufgrund einer elastischen Deformationsfähigkeit ein oder mehrerer Zugmittel vorliegt.

Außerhalb des Positionierabschnittes sind in der Querrichtung die Segmente, insbesondere der Variante A, vorzugsweise innerhalb der Grenzen eines bevorzugt vorhandenen Spiels beweglich, wobei dieses Spiel über die Gelenke in Querrichtung eine Beweglichkeit der Segmente zueinander ermöglicht. Zweckmäßigerweise sind die Segmente innerhalb dieses Spiels in der Querrichtung, insbesondere in dem Positionierabschnitt, durch das Aneinanderdrücken des jeweiligen mindestens einen Segment-Führungselements gegen das Bahn-Führungselement positionierbar, insbesondere entsprechend der von dem Bahn-Führungselement vorgegebenen Bahn positionierbar. Indem die Segmente in dem Positionierabschnitt in der Querrichtung positioniert werden, ist also insbesondere eine Bewegungsfreiheit der Segmente zueinander im Positionierabschnitt bevorzugt geringer als außerhalb des Positionierabschnitts und/oder im Positionierabschnitt vermieden.

Die Bewegungsfreiheit des Antriebselements, insbesondere der Variante A, ist oder umfasst insbesondere ein Spiel, vorzugsweise ein Spiel ein oder mehrerer Lager, welche das Antriebselement lagern. Die Bewegungsfreiheit des Antriebselements kann jeweils insbesondere auch durch ein Zusammenwirken mehrerer Spiele zwischen unterschiedlichen Bauteilen des Antriebssystems vorliegen. Die Bewegungsfreiheit des Antriebselements ist insbesondere durch eine Maximalbewegung des Antriebselements in der Querrichtung begrenzt, welche zweckmäßigerweise größer ist als eine Maximalbewegung der in dem Positionierabschnitt in der Querrichtung positionierten Segmente während die Segmente in Antriebsrichtung durch den Positionierabschnitt bewegbar sind bzw. bewegt werden. Liegt, während das Antriebselement vorzugsweise innerhalb von Grenzen des Spiels beweglich ist, in der Querrichtung auch eine Bewegungsfreiheit, insbesondere ein Spiel, der Segmente der Variante A vor, so ist diese Bewegungsfreiheit also zweckmäßigerweise zumindest in dem Positionierabschnitt geringer als die Bewegungsfreiheit, insbesondere das Spiel, des Antriebselementes.

Liegen, insbesondere in der Variante A, mehrere Antriebselemente vor oder umfasst das Antriebselement mehrere Wellen mit jeweils ein oder mehreren Übertragungselementen, wie z.B. Kettenrädern, so gilt obiges vorzugsweise für jedes Antriebselement bzw. jede Welle mit den jeweils ein oder mehreren Übertragungselementen.

In dem Positionierabschnitt, insbesondere der Variante A und/oder B, wird mittels der Querführungen eine Bewegung der ein oder mehreren Zugmittel und/oder des Antriebselements in Querrichtung innerhalb deren Bewegungsfreiheit vorteilhafterweise nicht in eine Bewegung der Segmente in der Querrichtung umgesetzt, so dass die Segmente dort also insbesondere unabhängig von einer in der Querrichtung vorliegenden Position der ein oder mehreren Zugmittel und/oder des Antriebselements positionierbar sind oder positioniert werden. Eine geringere Bewegungsfreiheit der Segmente im Vergleich zur Bewegungsfreiheit der ein oder mehreren Zugmittel und/oder des Antriebselements kann in dem Positionierabschnitt insbesondere durch ein Zusammenwirken mehrerer Spiele zwischen unterschiedlichen Bauteilen der jeweiligen Segment-Führungselemente und/oder des Bahn-Führungselements oder Unregelmäßigkeiten dieser Bauteile vorliegen. Insbesondere können die ein oder mehreren Zugmittel und/oder das Antriebselement in manchen Ausführungen dadurch innerhalb der Bewegungsfreiheit der Segmente eine minimale Bewegung der Segmente hervorrufen. Vorteilhafterweise ist die Bewegungsfreiheit der Segmente jedoch sehr klein. Unter der geringeren Bewegungsfreiheit der Segmente ist insbesondere eine geringere Toleranz der Segmente gegenüber einer Soll-Position zu verstehen, d.h. vorzugsweise weisen die Segmente im Positionierabschnitt in der Querrichtung eine maximale Abweichung von einer Soll-Position auf, die geringer ist als eine aufgrund der Bewegungsfreiheit der ein oder mehreren Zugmittel und/oder des Antriebselements und/oder außerhalb des Positionierabschnitts vorliegender Segmente vorherrschende maximale Abweichung der ein oder mehreren Zugmittel und/oder des Antriebselements und/oder der außerhalb des Positionierabschnitts vorliegenden Segmente von einer Soll-Position und/oder von einer mittleren Position.

Die Bahn ist bevorzugt zumindest bereichsweise gerade, insbesondere zumindest im Positionierabschnitt gerade. Die Bahn ist vorzugsweise zumindest bereichsweise um eine Achse, die entlang der Querrichtung verläuft, gekrümmt, vorzugsweise außerhalb des Positionierabschnitts gekrümmt. Es ist denkbar, dass die Bahn zumindest bereichsweise oder vollständig auf einer Ebene verläuft. Die Bahn weist vorzugsweise einen oberen Teil, welcher durch den Positionierabschnitt verläuft, auf und einen unteren Teil auf. Die Bahn wird insbesondere von einem Ende des Positionierabschnitts zu einem Anfang des Positionierabschnitts zurückgeführt.

Die Segmente sind bevorzugt durch einen Spalt voneinander beabstandet. Der Spalt ist zweckmäßigerweise derart ausgestaltet, dass die Segmente relativ zueinander ausreichend beweglich sind, insbesondere um Kurven der Bahn beim Bewegen entlang der Bahn folgen zu können. Ein jeweiliges Segment kann einteilig oder mehrteilig sein. Insbesondere umfasst ein jeweiliges Segment ein oder mehrere Platten, vorzugsweise ein oder mehrere Platten aus Metall, bevorzugt Edelstahl, Aluminium und/oder ein oder mehrere Platten aus Kunststoff, vorzugsweise duroplastische Hochdrucklaminate (HPL) oder Platten aus einem oder mehreren thermoplastischen faserverstärkten Kunststoffen. Die Platten bilden, insbesondere bei der Variante B, beispielsweise eine Lochplatte, die von Transportplatten aufgenommen ist. Es ist möglich, dass die Segmente bereichsweise oder vollständig entlang der ein oder mehreren Zugmittel und/oder entlang der Bahn, insbesondere der Variant A und/oder B, angeordnet sind. Zweckmäßigerweise bilden die Segmente zusammen ein segmentiertes Trägerband aus. Zwischen je zwei Segmenten mehrerer oder aller Segmente ist vorzugsweise ein Spalt vorgesehen, der bevorzugt einen Abstand der jeweiligen Segmente über diesen Spalt zueinander von kleiner als 10 mm, vorzugsweise kleiner als 5 mm, bereitstellt. Die Segmente sind insbesondere so angeordnet, dass sich abgesehen von einem Spalt, der bevorzugt kleiner als 10 mm ist, besonders bevorzugt kleiner als 5 mm ist, zwischen den einzelnen Segmenten insbesondere eine zu einem endlosen Transportband vergleichbare geschlossene Oberfläche ergibt.

Der Positionierabschnitt liegt vorzugsweise entlang eines Teilbereichs der Bahn vor. In diesem Teilbereich erfolgt bevorzugt das Bedrucken oder ein anderweitiges Beschichten der Substrate, vorzugsweise der Bögen. Es ist jedoch auch denkbar, dass der Positionierabschnitt entlang der gesamten Bahn vorliegt. Bei dem Teilbereich kann jedoch insbesondere der entsprechende Materialbedarf, Aufwand und Verschleiß geringgehalten werden. Je nach Anforderungen ist es auch denkbar, dass die Transportvorrichtung weitere Positionierabschnitte aufweist, die jeweils entsprechend den Ausführungen zum Positionierabschnitt ausgestaltet sein können. Vorzugsweise weist der Positionierabschnitt in Antriebsrichtung zumindest eine Länge auf, die der doppelten Länge eines Druckbereichs entspricht, in welchem ein Bedrucken eines Bogens mittels einer Druckeinheit, vorgesehen ist.

Die Substrate, insbesondere die Bögen, sind vorzugsweise im Wesentlichen flache Substrate. Ein flaches Substrat weist auf den Segmenten insbesondere in der Querrichtung und in der Antriebsrichtung Abmaße auf, die ein Vielfaches der Höhe, die senkrecht auf eine von der Querrichtung und der Antriebsrichtung aufgespannte Ebene vorliegt, beträgt. Vorzugsweise sind die Substrate (insbesondere mittels der Druckvorrichtung) zu beschichtende (bevorzugt zu bedruckende) Substrate. Ein jeweiliges Substrat, insbesondere ein jeweiliger Bogen, kann bevorzugt mittels jeweils eines Segments oder mittels mehrerer Segmente aufgenommen und/oder gehalten werden. Ein aufgenommenes und/oder gehaltenes Substrat ist zweckmäßigerweise in dem Positionierabschnitt beschichtbar, insbesondere bedruckbar, und/oder wird dort beschichtet, insbesondere bedruckt, und wird hierzu insbesondere mit einer definierten Position durch den Positionierabschnitt transportiert.

Unter "jeweils" ist insbesondere zu verstehen, dass es sich um eine Betrachtung eines einzigen entsprechenden Teils, beispielsweise eines Segments, handelt, wobei bevorzugt alle entsprechenden Teile, beispielsweise Segmente, bezüglich der betrachteten Eigenschaften ausgestaltet sind, wie das einzeln betrachtete. Es ist aber auch denkbar, dass zusätzlich weitere Teile, beispielsweise weitere Segmente, mit einer anderen Ausgestaltung vorliegen. Zum Beispiel sind Ausführungsformen denkbar, welche zwei oder mehrere unterschiedliche Transportbänder mit Segmenten aufweisen, die zwar je Transportband bezüglich ihrer Querführungen und/oder ihrer Segment-Führungselemente gleich ausgestaltet sind, aber teilweise auch unterschiedlich ausgestaltet sind, beispielsweise bezüglich ihrer Haltemittel, wie zum Beispiel ihrer Löcher für ein Vakuumsystem und/oder Spalten zwischen den Segmenten für ein Vakuumsystem. So ist es beispielsweise möglich, dass nur bestimmte Segmente ein Vakuumsystem aufweisen und andere Segmente kein Vakuumsystem aufweisen, oder aber die Vakuumsysteme der Segmente unterscheiden sich in der Stärke oder der Verteilung der Vakuumansaugwirkung insbesondere über die Segmentfläche.

Vorzugsweise wird unter Verwendung der Transportvorrichtung ein Beschichtungs- und/oder Druckverfahren durchgeführt, welches zumindest folgende Schritte aufweist: Aufnehmen eines Substrats mittels ein oder mehrerer Segmente; Beschichten und/oder Bedrucken des Substrats innerhalb des Positionierabschnitts. Beim Beschichten und/oder Bedrucken werden die Segment-Führungselemente innerhalb des Positionierabschnitts mittels des Andrücksystems gegen das Bahn-Führungselement gedrückt.

Bevorzugt weist die Druckvorrichtung zum Bedrucken der Substrate eine Druckeinheit, wie diese insbesondere in der deutschen Patentanmeldung mit der Nummer 10 2024 113 523 beschrieben wird, auf. Die Transportvorrichtung wird insbesondere zum Transport der Substrate verwendet, welche mittels des darin offenbarten Verfahrens bedruckt werden. Die Transportvorrichtung ist hierbei insbesondere mit den darin offenbarten Ausführungsbeispielen kombinierbar, um besonders präzise Druckergebnisse zu erhalten.

Die Transportvorrichtung kann insbesondere in einer Digitaldruckvorrichtung, in einer Heißprägevorrichtung, in einer Kaltprägevorrichtung, in einer Blindprägevorrichtung, in einer Veredelungseinrichtung oder in einer analogen Druckeinrichtung eingebaut sein und/oder verwendet werden.

Die Bewegungsfreiheit der Segmente im Positionierabschnitt liegt ausgehend von einer mittleren Position insbesondere in einem Bereich von - 0,02 mm bis + 0,02 mm und/oder in einer Spanne von kleiner oder gleich 0,04 mm. In anderen Worten liegt eine maximale Abweichung der Segmente von einer Soll-Position im Positionierabschnitt ausgehend von einer mittleren Position in einem Bereich von - 0,02 mm bis + 0,02 mm und/oder die maximale Abweichung weist Grenzen auf, die zueinander einen Abstand von kleiner oder gleich 0,04 mm aufweisen.

Die Transportvorrichtung weist vorzugsweise mehrere Rotationskörper auf, welche von den Segment-Führungselementen und/oder von dem Bahn-Führungselement drehbar gelagert aufgewiesen werden. Die Rotationskörper sind dabei insbesondere derart angeordnet, dass durch ein Drehen der Rotationskörper die Segment-Führungselemente an dem Bahn-Führungselement entlang bewegbar sind. Die Rotationskörper sind dabei vorzugsweise um eine Achse drehbar gelagert, welche senkrecht zur Querrichtung und bevorzugt senkrecht zur Antriebsrichtung verläuft. Zweckmäßigerweise lässt sich somit jedes Segment mit einer definierten Bahn an dem Bahn-Führungselement entlangfahren. Dabei wird insbesondere ein relativ geringer Verschleiß aufgrund geringer Reibung erreicht.

Vorzugsweise umfassen die Segment-Führungselemente jeweils zumindest einen Rotationskörper, welcher an dem Bahn-Führungselement abrollbar ist. Bevorzugt sind oder umfassen die Segment-Führungselemente Kurvenrollen. Insbesondere umfassen die Segment-Führungselemente ein oder mehrere der folgenden Führungselemente oder bestehen daraus: Kurvenrolle, an oder in das jeweilige Segment angebrachte ein oder mehrere Rotationskörper, insbesondere eine Rollenleiste, vorzugsweise einen Flachkäfig mit Rollen, bevorzugt mit Nadelrollen.

Das Bahn-Führungselement weist zweckmäßigerweise eine ortsfeste Position in der Transportvorrichtung auf und wird vorzugsweise nicht verstellt oder eingestellt und/oder ist nicht verstellbar oder einstellbar. Es kann vorgesehen sein, dass das Bahn-Führungselement auf einer Gleitführung montiert ist, insbesondere wobei die Position der Gleitführung über Schrauben oder eine Gewindespindel verstellbar oder einstellbar ist. Das Bahn-Führungselement ist somit insbesondere im Betrieb der Transportvorrichtung unbeweglich. Es ist aber insbesondere eine Ausführungsform möglich, wobei die ortsfeste Position zumindest in der Querrichtung einstellbar ist, vorzugsweise mittels einer Stellvorrichtung des Bahn-Führungselements. Bevorzugt ist diese Stellvorrichtung derart ausgebildet, dass mittels der Stellvorrichtung die Position des Bahn-Führungselements gegenüber einem Rahmenelement, insbesondere dem weiter unten beschriebenen ersten oder zweiten Rahmenelement oder dem nur einen Rahmenelement, einstellbar ist und/oder mittels welcher die Position eines Rahmenelements, insbesondere dem weiter unten beschriebenen ersten oder zweiten Rahmenelement oder dem nur einen Rahmenelement, samt des Bahn-Führungselements einstellbar ist. Die Stellvorrichtung ist oder umfasst insbesondere ein Führungs-System und/oder weist insbesondere eine Gewindespindel auf.

Jedes Segment weist bei einer bevorzugten Ausführungsform mindestens oder genau zwei Segment-Führungselemente auf, welche jeweils einen der Rotationskörper ausbilden, vorzugsweise jeweils eine Kurvenrolle ausbilden. Dabei weist das Bahn-Führungselement bevorzugt zumindest eine ortsfeste, vorzugsweise ortsfest mittels der Stellvorrichtung einstellbare, Laufschiene auf oder stellt diese dar. Je Segment laufen so bevorzugt zumindest zwei Kurvenrollen an der Laufschiene, wodurch ein Rotieren dieses Segments gegenüber der Laufschiene und/oder ein entsprechendes, ungünstig auf dieses Segment wirkendes, Drehmoment vermieden wird.

Es ist jedoch auch möglich, dass die Segmente jeweils zumindest eine Oberfläche als Segment-Führungselement aufweisen, welche gegen das Bahn-Führungselement andrückbar ist. In diesem Fall ist das Bahn-Führungselement vorzugsweise mit Rotationskörpern oder durch diese ausgebildet, an welchem die zumindest eine Oberfläche des jeweiligen Segments abrollbar ist. Hierbei kann das Bahn-Führungselement beispielsweise eine Rollenleiste, insbesondere einen Flachkäfig mit Rollen, bevorzugt mit Nadelrollen aufweisen oder ausbilden. Insbesondere bei der Variante A ist es jedoch auch denkbar, die Segmente jeweils zumindest eine Oberfläche als Segment-Führungselement aufweisen, welche gegen das Bahn-Führungselement andrückbar ist, wobei die Segmente jeweils mittels einer Gleitführung an dem Bahn-Führungselement entlang führbar sind.

Es ist, insbesondere bei der Variante A, möglich, dass die Segmente Kunststoff, insbesondere einen Gleitwerkstoff, umfassen oder daraus bestehen. Es ist alternativ oder zusätzlich auch möglich, dass die Segmente jeweils einen vollständig oder teilweise aus Kunststoff, insbesondere aus einem Gleitwerkstoff, bestehenden Trägerkörper aufweisen. Der Gleitwerkstoff bildet bevorzugt durch die Segmente ausgebildete Segment-Führungselemente aus. Vorzugsweise bildet der Gleitwerkstoff auch Gelenkelemente aus, welche insbesondere weiter unten näher beschrieben sind. Der Gleitwerkstoff ist oder umfasst insbesondere folgendes Material: Polyoxymethylen (POM). Es ist auch möglich, dass der Gleitwerkstoff ein oder mehrere der folgenden Materialien umfasst oder daraus besteht: Polyethylen (PE), Polyethylenterephthalat (PET), Polytetrafluorethylen (PTFE), Polyvinylidenfluorid (PVDF), Polyamid (PA).

Bei einer bevorzugten Ausführung, insbesondere in der Variante A, ist es möglich, dass das Bahn-Führungselement mit den Segment-Führungselementen jeweils eine Gleitführung ausbildet. Die Segmente weisen also als Segment-Führungselement jeweils vorzugsweise zumindest eine mittels eines Gleitwerkstoffs ausgebildete Oberfläche auf, die in dem Positionierabschnitt an dem Bahn-Führungselement entlang gleitbar ist oder entlang gleitet. Somit ist insbesondere eine besonders exakte Positionierung der Segmente bei einem leichten und einfachen Aufbau der Transportvorrichtung möglich. Bevorzugt besteht hierbei das Bahn-Führungselement ebenfalls aus einem Gleitwerkstoff oder umfasst einen Gleitwerkstoff.

Vorzugsweise sind oder werden die Segmente und/oder die Trägerkörper spritzgegossen und/oder weisen ein Spritzgussmaterial auf oder bestehen daraus.

Es ist, insbesondere in der Variante A, alternativ oder zusätzlich möglich, dass die Segmente eine Aufnahmeschicht zur Ausbildung einer Oberfläche zur Aufnahme der Substrate aufweisen. Vorzugsweise ist die Aufnahmeschicht eine Gummischicht. Die Oberfläche zur Aufnahme der Substrate weist somit mittels der Aufnahmeschicht insbesondere eine höhere Haftreibung pro Fläche zu den Substraten auf als eine Oberfläche des Trägerkörpers, insbesondere des Gleitwerkstoffs. Die Gummischicht weist vorzugsweise eine höhere Elastizität als der Trägerkörper auf. Die Gummischicht kann insbesondere auf den Trägerkörper spritzgegossen oder geflutet oder anderweitig beschichtet sein oder werden. Vorzugsweise bildet die Gummischicht auf einem jeweiligen Segment einen geschlossenen Bereich. Es ist jedoch auch möglich, dass die Gummischicht mehrere Teilbereiche auf einem jeweiligen Segment bildet, um beispielsweise die Reibung zu speziellen Substraten zu verbessern. Die Gummischicht ist oder umfasst bevorzugt ein Elastomer.

Zur Ausbildung der Gelenke, insbesondere der Scharniere, der Variante A weisen die Segmente vorzugsweise jeweils ein oder mehrere Gelenkelemente auf. Die Gelenkelemente von je zwei benachbarten Segmenten sind insbesondere rotierbar zueinander gelagert. Durch das Zusammenwirken der Gelenkelemente der je zwei benachbarten Segmente ist so zweckmäßigerweise ein jeweiliges Gelenk zwischen diesen beiden benachbarten Segmenten ausgebildet. In der Querrichtung bilden die Gelenkelemente bevorzugt mehrere Öffnungen aus, durch welche zumindest eine Achse verläuft, um die je zwei benachbarten Segmente rotierbar sind. Betrachtet man also ein einzelnes Segment, so sind diesem Segment vorzugsweise zwei Rotationsachsen zugeordnet. Dieses Segment ist dabei gegenüber den beiden direkt benachbarten Segmenten jeweils rotierbar um diese Rotationsachsen angeordnet. Zweckmäßigerweise gilt dies für jedes Segment. Das Segment-Zugmittel weist bevorzugt zur Ausbildung der Rotationsachsen von einer Vielzahl zueinander rotierbarer Segmente mehrere Bauteile, insbesondere mehrere Scharnierbolzen, zur Ausbildung je einer Rotationsachse zweier benachbarter Segmente auf.

Es ist bevorzugt, dass die Segment-Magnete jeweils in der Form eines Bolzens oder eines Stiftes in jeweils einer Öffnung eines Segmentes, insbesondere mittels einer Passung, vorzugsweise Presspassung, befestigt sind. Es ist auch denkbar, dass die Segment-Magnete (insbesondere jeweils in der Form eines Befestigungselementes, vorzugsweise eines Bolzens, einer Schraube oder eines Stiftes, und/oder in Form einer Platte oder dergleichen) in jeweils einem von dem jeweiligen Segment bereitgestellten Haltemittel befestigt sind. Diese Haltemittel können eine oder mehrere der Öffnungen der Gelenkelemente sein und mit oder ohne ein Gewinde vorliegen oder als separat zu den Gelenkelementen oder Öffnungen davon an oder in den Segmenten angeordnet sein.

Besonders bevorzugt ist, dass die zumindest eine Achse (um welche je zwei benachbarten Segmente rotierbar sind) von zumindest einem durch die mehreren Öffnungen, insbesondere durch einen Teil der mehreren Öffnungen, verlaufenden Bauteil ausgebildet ist. In einem anderen Teil der mehreren Öffnungen ist vorzugsweise je Segment einer der Segment-Magnete angeordnet. In dem anderen Teil der Öffnungen ist der jeweilige Segment-Magnet vorzugsweise mittels einer Passung, insbesondere einer Presspassung, befestigt. Insbesondere sind die Segment-Magnete in außen liegenden Öffnungen der mehreren Öffnungen angeordnet, vorzugsweise in der je Segment am äußersten angeordneten Öffnung angeordnet. Der andere Teil der Öffnungen wird also bevorzugt von nur einer einzigen Öffnung eines Segments ausgebildet. Das die zumindest eine Achse (um welche je zwei benachbarten Segmente rotierbar sind) ausbildende Bauteil verläuft vorzugsweise durch die übrigen Öffnungen. Die zumindest eine Achse verläuft also bevorzugt durch den einen Teil der Öffnungen mit dem zumindest einen Bauteil und durch den anderen Teil der Öffnungen mit dem Segment-Magnet.

Zur Ausbildung der Presspassung weisen die Segment-Magnete vorzugsweise einen größeren, insbesondere nur geringfügig größeren, Durchmesser auf als das zumindest eine Bauteil zur Ausbildung der zumindest einen Achse.

Bevorzugt weisen die Segment-Magnete jeweils einen Anschlag, beispielsweise einen Bolzen- oder Schrauben- oder Stift-Kopf auf, der bevorzugt eine exakte Positionierung in der Öffnung oder in den Öffnungen ermöglicht. Besonders bevorzugt sind die Segment-Magnete Magnetbolzen.

Die Segment-Magnete sind also bevorzugt auf einer jeweiligen Rotationsachse, die jeweils zwei benachbarte Segmente miteinander teilen, angeordnet. Entlang der Rotationsachse ist je Segment somit das zumindest eine Bauteil zur Ausbildung der zumindest einen Achse sowie ein Segment-Magnet, insbesondere in der Form eines Magnetbolzens, angeordnet. Somit ist vorteilhafterweise ein einfacher und gleichmäßiger Aufbau und Zusammenbau der Segmente und ein entsprechend vibrationsarmer Betrieb durch eine gleichmäßige Gewichtsverteilung möglich. Zudem ist es möglich, dass Öffnungen von bewährten Kettengliedern in einfacher Weise umfunktioniert werden, so dass diese die Segment-Magnete aufnehmen und zusammen mit den Bahn-Magnet(en) das Andrücksystem ausbilden.

Insbesondere sind entlang der Querrichtung mehrere Gelenkelemente der zwei benachbarten Segmente aufeinander abfolgend vorgesehen, in welchen das zumindest eine Bauteil zur Ausbildung der zumindest einen Achse aufgenommen ist. Vorzugsweise ist das zumindest eine Bauteil zur Ausbildung der zumindest einen Achse entlang der Querrichtung abwechselnd von je einem Gelenkelement eines der benachbarten Segmente und einem Gelenkelement des anderen der benachbarten Segmente aufgenommen.

Es ist bevorzugt, dass das zumindest eine Bauteil zur Ausbildung der zumindest einen Achse ein zylindrisches Bauteil ist oder umfasst, vorzugsweise ein Scharnierbolzen ist oder umfasst, welches bzw. welcher in den Öffnungen der Gelenkelemente angeordnet, insbesondere gelagert, weiter bevorzugt mittels durch die jeweiligen Öffnungen ausgebildete Gleitführungen gelagert, ist.

Bevorzugt weist das zumindest eine Bauteil, insbesondere der jeweilige Scharnierbolzen, einen Anschlag, beispielsweise einen Kopf auf, der bevorzugt eine exakte Positionierung in der Öffnung oder in den Öffnungen ermöglicht.

In dem Positionierabschnitt sind, insbesondere in der Variante A, bevorzugt mindestens 50 Segmente gleichzeitig gegen das Bahn-Führungselement drückbar und/oder werden gleichzeitig gegen das Bahn-Führungselement gedrückt. Alternativ oder zusätzlich liegen je Segment und je Rotationsachse mindestens 9 Gelenkelemente mit je einer Öffnung vor. Alternativ oder zusätzlich, sind die Segmente in Antriebsrichtung jeweils maximal 25,4 mm lang und/oder in der Querrichtung vorzugsweise mindestens 15,0 cm lang. Bevorzugt wird hierbei jeweils entlang der Antriebsrichtung oder entlang der Querrichtung zwischen zwei Ebenen gemessen, die durch die zuerst vorhandenen Punkte und die zuletzt vorhandenen Punkte eines Segments aufgespannt werden.

Bevorzugt ist, dass die Gelenke Scharniere bilden, welche im Wesentlichen ausschießlich eine Rotation der Segmente um entlang der Querrichtung verlaufende Achsen ermöglichen. Hiermit kann insbesondere eine genauere Positionierung der Substrate in der Antriebsrichtung erreicht werden.

Es ist jedoch auch denkbar, die Rotierbarkeit der Segmente der Variante A mittels anderer Mittel zur Bereitstellung der Beweglichkeit von Kettengliedern zu realisieren, die bei bekannten Ketten eingesetzt werden, z.B. Plattenketten und/oder Kunststoff Modulbänder. Möglich ist auch, dass entlang einer jeweiligen Rotationsachse in einer Öffnung eines jeweiligen Gelenkelementes eines der benachbarten Segmente jeweils ein Zapfen eines anderen der benachbarten Segmente gelagert ist. Somit kann das Scharnier insbesondere durch eine Mehrzahl von Zapfen eines Segments, die jeweils in einer Öffnung eines Gelenkelementes eines benachbarten Segments rotierbar gelagert sind, ausgebildet werden.

Das Segment-Zugmittel ist oder umfasst insbesondere also eine Scharnierbandkette, eine Plattenkette und/oder ein Kunststoff Modulband.

Das Andrücksystem, insbesondere der Variante A und/oder B, weist bei einer bevorzugten Ausführungsform Segment-Magnete auf, welche zweckmäßigerweise an den Segmenten befestigt sind. Insbesondere umfasst das Andrücksystem dabei in dem Positionierabschnitt ein oder mehrere Bahn-Magnete. Vorzugsweise wird in dem Positionierabschnitt von den ein oder mehreren Bahn-Magneten auf die in dem einen Positionierabschnitt vorliegenden Segment-Magnete eine abstoßende Wirkung oder eine anziehende Wirkung ausgeübt oder ist dort ausbildbar. Dadurch wird insbesondere die in der Querrichtung auf die Segmente wirkende Kraft erzeugt. An jedem Segment ist dabei bevorzugt mindestens ein oder genau ein Segment-Magnet der Segment-Magnete befestigt. Vorzugsweise berühren die Segment-Magnete die ein oder mehreren Bahn-Magnete nicht. Die Kraft in der Querrichtung wird somit durch das Andrücksystem vorteilhafterweise berührungslos und entsprechend verschleißarm bereitgestellt.

Die ein oder mehreren Bahn-Magneten sind, insbesondere in dem Positionierabschnitt, zweckmäßigerweise über einen Luftspalt von den Segment-Magneten beabstandet. Insbesondere sind die ein oder mehreren Bahn-Magneten ortsfest in der Transportvorrichtung vorgesehen und die Segment-Magneten gegenüber den ein oder mehreren Bahn-Magneten beweglich, vorzugsweise in der Antriebsrichtung beweglich und in der Querrichtung insbesondere bis zu einer Begrenzung durch das Bahn-Führungselement beweglich.

Es ist möglich, dass in dem Positionierabschnitt eine durchgängige Anordnung der ein oder mehreren Bahn-Magnete vorliegt. Die ein oder mehreren Bahn-Magnete können dabei in Antriebsrichtung länger ausgebildet sein als die Segment-Magnete. Es ist also möglich, dass in dem Positionierabschnitt weniger Bahn-Magnete vorliegen als Segment-Magnete. Es ist insbesondere denkbar, dass ein einziger Bahn-Magnet im Positionierabschnitt vorliegt, beispielsweise in Form einer durchgehenden Magnetleiste. Hiermit kann insbesondere die Bauteilanzahl und die Komplexität der Vorrichtung verbessert werden.

Die Position der Segment-Magnete oder die Position der ein oder mehreren Bahn-Magnete ist in der Querrichtung vorzugsweise einstellbar, insbesondere derart, dass mittels eines Abstands der Segment-Magneten zu den ein oder mehreren Bahn-Magneten in dem Positionierungsabschnitt die Anziehungskraft oder die Abstoßungskraft zwischen den Segment-Magneten und den ein oder mehreren Bahn-Magneten einstellbar ist. Der Abstand wird bevorzugt von dem Luftspalt gebildet.

Vorzugsweise weist der Abstand eines jeweiligen Segment-Magneten zu den ein oder mehreren Bahn-Magneten, welche dem jeweiligen Segment-Magneten in dem Positionierabschnitt gegenüberliegen, einen Wert in einem Bereich von 3 mm und 15 mm auf und/oder ist in diesem Bereich einstellbar. Vorzugsweise ist der Abstand ausgehend von einem Abstand von 9 mm zum Beispiel um ± 6 mm veränderbar. Der Abstand kann individuell je nach Anforderungen an die Transportvorrichtung sehr unterschiedlich sein. Der Abstand und damit die Anpresskraft ist oder wird jedoch zweckmäßigerweise so eingestellt, dass die Anpresskraft immer ausreichend ist, um die Segment-Führungselemente, insbesondere die Kurvenrollen oder die zumindest eine Oberfläche, welche gegen das Bahn-Führungselement andrückbar und vorzugsweise aus einem Gleitwerkstoff ist, sicher und möglichst spielfrei gegen das Bahn-Führungselement, insbesondere die Laufschiene, zu drücken. Die Anpresskraft über diesen Punkt hinaus zu erhöhen, sollte bevorzugt vermieden werden, um einen schnelleren Verschleiß der Komponenten zu vermeiden. Daher sind insbesondere die weiter unten genannten Maximalwerte vorteilhaft.

Die Segment-Magnete sind oder umfassen vorzugsweise Quadermagnete, bevorzugt einen Quadermagnet je Segment. Die ein oder mehreren Bahn-Magnete sind oder umfassen vorzugsweise Magnetplatten mit rechteckiger Grundfläche. Die ein oder mehreren Magnetplatten sind vorzugsweise durchgehend entlang der Antriebsrichtung im Positionierabschnitt angeordnet. Dabei kann die Anzahl der Magnetplatten geringer sein als die Anzahl an Segmenten und/oder Segment-Magneten, welche in dem Positionierabschnitt vorliegen können.

Die Segment-Magnete und/oder die ein oder mehreren Bahn-Magnete sind oder umfassen bevorzugt Permanentmagnete.

Es ist insbesondere möglich, dass die Segment-Magnete Neodym-Magnete sind oder umfassen und die ein oder mehreren Bahn-Magnete Neodym-Magnete sind oder umfassen.

Alternativ oder zusätzlich ist es möglich, dass das Andrücksystem ein gefedertes Andrücksystem mit ein oder mehreren Federn ist oder umfasst und insbesondere derart ausgestaltet ist, dass durch Federkräfte der ein oder mehreren Federn die Segment-Führungselemente und das Bahn-Führungselement in dem Positionierabschnitt aneinander drückbar sind und/oder aneinandergedrückt werden.

Die ein oder mehreren Federn umfassen vorzugsweise eine oder mehrere Schraubenfedern und/oder eine oder mehrere Tellerfedern und/oder eine oder mehrere Blattfedern oder bestehen daraus.

Das gefederte Andrücksystem weist hierzu insbesondere mehrere Andrück-Rotationskörper auf, über welche die Federkräfte auf die Segmente übertragbar sind, wobei die Andrück-Rotationskörper drehbar an den Segmenten befestigt sind oder in dem Positionierabschnitt drehbar außerhalb der Segmente befestigt sind. Die Andrück-Rotationskörpern, welche insbesondere an den Segmenten befestigt sind, sind bevorzugt in dem Positionierabschnitt gegen eine mittels der ein oder mehreren Federn gefederte Leiste drückbar. Es ist auch möglich, dass Andrück-Rotationskörper durch eine mittels der ein oder mehreren Federn gefederten Leiste gegen die Segment-Führungselemente drückbar sind, wobei die gefederte Leiste insbesondere an einem Rahmenelement, vorzugsweise dem ersten oder zweiten Rahmenelement befestigt ist und somit von diesem Rahmenelement ortsfest aufgewiesen wird.

Bei einer bevorzugten Ausführungsform, weist das Andrücksystem eine Stellvorrichtung zur Einstellung der Kraft in der Querrichtung auf. Insbesondere weist das Andrücksystem eine einstellbare Leiste mit der Stellvorrichtung zur Einstellung einer Position der Leiste auf. Mit der einstellbaren Leiste ist so insbesondere die in der Querrichtung auf die Segmente wirkende Kraft einstellbar ist, indem bevorzugt mittels der Leiste ein Vorspannungsweg der ein oder mehreren Federn einstellbar ist oder ein Abstand der Segment-Magnete und der ein oder mehreren Bahn-Magnete einstellbar ist. Auf der einstellbaren Leiste sind also vorzugsweise die ein oder mehreren Bahn-Magnete befestigt oder es handelt sich bei der einstellbaren Leiste um die gefederte Leiste.

Bevorzugt ist, dass das Andrücksystem die Segment-Führungselemente mit einer Anpresskraft von kleiner oder gleich 150 N und/oder mit einer Anpresskraft in einem Bereich von 50 N bis 150 N**,** vorzugsweise in einem Bereich von 50 N bis 100 N, gegen das Bahn-Führungselement presst.

Die Anpresskraft bezieht sich insbesondere auf eine Kraft, welche bei Betrachtung eines einzigen Segments auf das Bahn-Führungselement ausgeübt wird. Im Falle von Magneten entspricht die Anpresskraft vorzugsweise der Anziehungskraft oder der Abstoßungskraft zwischen den ein oder mehreren Bahn-Magneten und dem zumindest einen Segment-Magneten des jeweiligen Segments. Es ist auch möglich, dass die Anpresskraft einer Federkraft oder einer Summe von Federkräften, welche auf ein jeweiliges Segment wirken, entspricht. Beispielsweise handelt es sich bei der Anpresskraft um eine Summe der Kräfte, die von allen Segment-Führungselementen eines Segments, wie beispielsweise den einzigen beiden als Segment-Führungselemente dienenden Kurvenrollen eines Segments, jeweils auf das Bahn-Führungselement, wie zum Beispiel auf die Laufschiene, ausgeübt werden.

Die Abstoßungskraft und/oder Anziehungskraft der jeweiligen Segment-Magnete zu den jeweiligen Bahn-Magneten hängt von dem Abstand der jeweiligen Segment-Magnete zu den jeweiligen Bahn-Magneten ab. Je geringer der Abstand eingestellt ist, desto größer ist die Abstoßungskraft und/oder Anziehungskraft und bei einem Abstand von nahezu 0 mm, liegt die Maximalkraft vor, welche bevorzugt 150 N beträgt. Umso größer man also den Abstand der beiden Magnete wählt, desto geringer wird die Abstoßungskraft und/oder Anziehungskraft.

Die ein oder mehreren Zugmittel, insbesondere der Variante B, sind vorzugsweise endlos. Zweckmäßigerweise umfasst das Antriebselement, insbesondere der Variante A und/oder B, zumindest einen Drehmotor und eine Antriebswelle, auf welcher ein oder mehrere Übertragungselemente angeordnet sind. Die ein oder mehreren Übertragungselemente sind insbesondere einzeln oder in Kombination ausgewählt aus: Übertragungsscheibe, zum Beispiel Zahnriemenscheibe, Keilriemenscheibe und/oder Flachriemenscheibe, und/oder Kettenrad. Es ist möglich, dass die ein oder mehreren Zugmittel ein oder mehrere der folgenden Zugmittel umfassen oder daraus bestehen: Band, Riemen, vorzugsweise Treibriemen oder Zahnriemen oder ein Keilriemen, Kette. Insbesondere in der Variante A weist das Antriebssystem vorzugsweise allerdings kein zum Transportband separat vorliegendes Zugmittel auf, sondern die Transportvorrichtung weist nur das Segment-Zugmittel als Zugmittel auf.

Bevorzugt ist, dass die ein oder mehreren Zugmittel oder das Segment-Zugmittel und das Antriebselement ein formschlüssiges Zugmittelsystem umfassen oder ausbilden.

Hierbei umfasst das Antriebselement insbesondere eine Profilierung zur Übertragung eines Drehmoments auf die ein oder mehreren Zugmittel, welche eine an die Profilierung angepasste Form aufweist, oder auf das Segment-Zugmittel, dessen Segmente eine an die Profilierung angepasste Form aufweist. Die ein oder mehreren Zugmittel sind oder umfassen dabei bevorzugt ein oder mehrere Zahnriemen. Ein formschlüssiges Zugmittelsystem ist insbesondere von Vorteil, da hiermit die Position in Antriebsrichtung einfach und genau einstellbar ist. Ein oder mehrere Zahnriemen eignen sich, insbesondere bei der Variante B, vorteilhafterweise gleichzeitig gut zur Anbringung der Querführungen. Es ist aber je nach den spezifischen Anforderungen an die Transportvorrichtung auch denkbar, dass die ein oder mehreren Zugmittel oder das Segment-Zugmittel und das Antriebselement ein kraftschlüssiges Zugmittelsystem bilden.

Insbesondere können Gelenkelemente (die insbesondere unten näher beschrieben sind) eine Profilierung aufweisen, mit welcher das Antriebselement der Variante A zur Übertragung der Antriebskraft bzw. des Drehmoments in Eingriff angeordnet ist, wobei diese Profilierung in der Querrichtung eine höhere Breite aufweist als die Profilierung des Antriebselements, insbesondere als die Zahnbreite von Kettenrädern des Antriebselements. Somit ist es vorzugsweise möglich, dass die Segmente, mit einem Spiel in der Querrichtung, welches durch einen somit vorliegenden Breitenunterschied der Profilierungen der Gelenkelemente und des Antriebselements vorgegeben ist, gegenüber dem Antriebselement antreibbar sind. Zweckmäßigerweise ist dieses Spiel ausreichend groß, damit die Segment-Führungselemente innerhalb des Positionierabschnitts unter Ausnutzung dieses Spiels gegen das Bahn-Führungselement drückbar sind.

Das Antriebssystem weist, insbesondere bei der Variante B, vorzugsweise mindestens oder genau zwei Zugmittel auf, welche bevorzugt gemeinsam mittels des Antriebselements angetrieben werden. Es ist hierbei möglich, dass das Antriebselement hierzu eine Welle mit zwei Übertragungselementen, wie insbesondere zwei Zahnscheiben, aufweist oder zwei separat, aber zweckmäßigerweise synchron, angetriebene Übertragungselemente, insbesondere Zahnscheiben aufweist. Bevorzugt sind die mindestens zwei Zugmittel, vorzugsweise die zwei Zugmittel, in der Querrichtung versetzt angeordnet und/oder verlaufen parallel zueinander. Vorzugsweise sind die zwei Zugmittel mit jedem Segment jeweils mit einer Querführung verbunden. Jedes Segment weist hierbei also bevorzugt zwei Querführungen auf. Je Querführung kann jedes Segment eine Transportplatte aufweisen.

Mittels der mehreren Zugmittel kann insbesondere eine relativ symmetrische Krafteinleitung in die Segmente erzielt werden sowie gleichzeitig zum Beispiel ein Bereich zwischen den mehreren (insbesondere zwei) Zugmitteln frei von Befestigungsmitteln, wie den Querführungen, gehalten werden. In diesem Bereich können dann insbesondere ein oder mehrere weitere Baugruppen, wie beispielsweise eines Vakuumsystems, vorzugsweise ein Vakuumkasten, vorgesehen werden.

Die Transportvorrichtung weist insbesondere ein oder mehrere Zugmittel-Führungen auf. Die ein oder mehreren Zugmittel sind vorzugsweise jeweils in zumindest einer der Zugmittel-Führungen angeordnet, welche ein jeweiliges Zugmittel (bevorzugt mit einem Spiel in Querrichtung) zumindest bereichsweise entlang der Antriebsrichtung führt. Das Spiel in der Querrichtung ist insbesondere größer als die Bewegungsfreiheit der Segmente in dem Positionierabschnitt und/oder liegt ausgehend von einer mittleren Position in einem Bereich von ± 3 mm.

Die ein oder mehreren Zugmittel werden bevorzugt mittels ein oder mehrerer Umlenkelemente umgelenkt und insbesondere zum Antriebselement zurückgeführt. Die ein oder mehreren Umlenkelemente sind (zweckmäßigerweise je nach Art des Zugmittels) insbesondere ausgewählt aus Riemenscheibe, vorzugsweise Zahnriemenscheibe, Keilriemenscheibe und/oder Flachriemenscheibe, und/oder Kettenrad.

Bevorzugt ist die zumindest eine Zugmittel-Führung eines jeweiligen Zugmittels zumindest teilweise in dem Positionierabschnitt oder sich vollständig durch diesen erstreckend angeordnet und/oder zwischen dem Antriebselement und zumindest einem Umlenkelement angeordnet. Dies verringert Querbewegungen der Zugmittel und kann so insbesondere ermöglichen, dass die in Querrichtung auf die Segmente wirkende Kraft relativ gering gewählt werden. Weiter können so insbesondere der Verschleiß der Zugmittel und der Querführungen weiter verringert werden.

Es ist, insbesondere bei der Variante A, bevorzugt, dass das Segment-Zugmittel eine Kette aus mehreren Kettengliedern ist, insbesondere wobei die Kettenglieder jeweils von den Segmenten ausgebildet sind. Das ist von den Segmenten gebildete Transportband ist somit vorzugsweise selbst ein (insbesondere endloses) Segment-Zugmittel, welches durch Verbindung der Segmente miteinander ausgebildet ist, so dass zweckmäßigerweise jeweils eine Aufnahme ein oder mehrerer Substrate mittels mehrerer Segmente ermöglicht wird. In anderen Worten stellt das Transportband also ein Zugmittel, wie beispielsweise eine Kette, dar, welches vorzugsweise über ein entsprechendes Antriebselement, beispielsweise aufweisend ein oder mehrere Kettenräder, antreibbar ist oder angetrieben wird. Hierbei kann das Antriebselement eine Welle mit ein oder mehreren Übertragungselementen, insbesondere ein oder mehreren Kettenrädern, sein oder umfassen. Weiter kann das Antriebselement mehrere Wellen mit jeweils ein oder ein oder mehreren Übertragungselementen, insbesondere ein oder mehreren Kettenrädern, aufweisen. Es ist also insbesondere bei der Variante A möglich, dass die ein oder mehreren Kettenräder auf einer Welle angeordnet sind, oder dass mehrere Wellen jeweils ein oder mehrere der Kettenräder aufweisen. Je breiter das Segment-Zugmittel in der Querrichtung ist, desto mehr Kettenräder sind vorzugsweise je Welle angeordnet, um insbesondere einen geraden und gleichmäßigen Antrieb zu ermöglichen. Bevorzugt sind vier bis sechs Kettenräder je Welle, insbesondere bei Druckanwendungen, insbesondere da somit eine Vielzahl üblicher zu bedruckender Substrate förderbar mit einer relativ kompakten bzw. verschleißarmen Transportvorrichtung förderbar sind.

Weiter ist es möglich, dass in der Transportvorrichtung ein oder mehrere Wellen mit ein oder mehreren Umlenkelementen, insbesondere ein oder mehreren Kettenrädern, zum Umlenken des Segment-Zugmittels vorgesehen sind. Vorzugsweise weisen diese Wellen oder zumindest eine Welle davon weniger Kettenräder auf als die ein oder mehreren Wellen des Antriebselements, um insbesondere einen geringeren Verschleiß und eine geringere Komplexität der Transportvorrichtung zu ermöglichen.

Die Segmente, insbesondere der Variante A und/oder B, weisen vorzugsweise Haltemittel zum Halten der Substrate auf. Es ist möglich, dass die Haltemittel Klemmen, Kerben, Erhöhungen und/oder Vertiefungen, und/oder Löcher zur Erzeugung eines Unterdrucks eines Vakuumsystems umfassen.

Die Haltemittel sind oder umfassen besonders bevorzugt Löcher zur Erzeugung eines Unterdrucks eines Vakuumsystems. Unter Löcher sind hier insbesondere jede Art von geeigneten Kanälen, insbesondere zum Durchtritt von Luft, zu verstehen. Bevorzugt handelt es sich dabei um gerade Durchgangslöcher, insbesondere als Durchbrechung durch das jeweilige Segment, mit einem bevorzugt runden, vorzugsweise kreisförmigen, Querschnitt.

Bei einer bevorzugten Ausführungsform weisen die Segmente jeweils eine Lochplatte mit mehreren Löchern auf oder bilden diese aus. Die Löcher dieser Lochplatte sind zweckmäßigerweise über ein Vakuumsystem zum Halten ein oder mehrerer Substrate mit einem Unterdruck beaufschlagbar.

Das Vakuumsystem umfasst vorzugsweise einen Vakuumkasten mit ein oder mehreren Lüftern, insbesondere mit ein oder mehreren Axiallüftern. Der Vakuumkasten ist zweckmäßigerweise in dem zumindest einen Positionierabschnitt vorgesehen, so dass mittels eines durch die ein oder mehreren Lüfter erzeugten Luftstroms der Unterdruck in den Löchern erzeugbar ist. Der Vakuumkasten ist insbesondere ein bevorzugt geschlossener Kasten, der nach oben zu den Lochplatten der Segmente hin Aussparungen aufweist und dadurch geeignet ist, Luft durch die Löcher hindurch anzuziehen. Die Aussparungen sind zweckmäßigerweise entsprechend der Löcher angeordnet, können sich aber beispielsweise über mehrere der Löcher in der Antriebsrichtung erstrecken. Am Boden des Vakuumkastens befinden sich die ein oder mehreren Lüfter zur Erzeugung des Unterdrucks. Es ist auch möglich, den Unterdruck in den Löchern mittels anderer Strömungsmaschinen zu erzeugen. Anstelle der ein oder mehreren Lüfter am Boden des Vakuumkasten ist vorzugsweise auch ein Seitenkanalverdichter denkbar.

Es ist möglich, dass die Segmente in der Querrichtung jeweils mittig die Lochplatte aufweisen. Die Lochplatte weist bevorzugt in Querrichtung auf beiden Außenseiten jeweils eine Transportplatte, nämlich insbesondere eine erste Transportplatte und eine der ersten Transportplatte gegenüberliegende zweite Transportplatte, auf. Die erste und zweite Lochplatte nehmen vorzugsweise zusammen die Lochplatte auf. Die erste und zweite Transportplatte weisen vorzugsweise eine identische Form und/oder weisen in der Form lediglich Unterschiede aufgrund einer Befestigung der Segment-Magnete und der Segment-Führungselemente auf.

Die erste Transportplatte ist bevorzugt über eine erste Querführung mit einem ersten Zugmittel, das insbesondere ein Zahnriemen ist, und die zweite Transportplatte bevorzugt über eine zweite Querführung mit einem zweiten Zugmittel, das insbesondere ein Zahnriemen ist, verbunden. Die erste Transportplatte und/oder die zweite Transportplatte ist dabei vorzugsweise mit ein oder mehreren der Segment-Magneten und/oder ein oder mehreren der Andrück-Rotationskörper des gefederten Andrücksystems verbunden.

Es ist weiter möglich, dass die Lochplatten zusätzlich Langlöcher aufweisen, die insbesondere zum Ablösen der Substrate, insbesondere der Druckbögen, dienen, indem hiermit vorzugsweise ein Anheben der Substrate ermöglicht wird. In anderen Worten ermöglichen die Langlöcher insbesondere ein "Ausblasen" der Substrate. Dies vereinfacht insbesondere ein Ausschleusen und/oder Entnehmen der Substrate in Antriebsrichtung hinter dem Positionierabschnitt. Hierzu kann ein System vorgesehen sein, welches insbesondere in den Langlöchern einen Überdruck erzeugt, beispielsweise mittels der ein oder mehreren Axiallüfter oder des Seitenkanalverdichters oder mittels ein oder mehreren zusätzlichen Axiallüftern oder eines zusätzlichen Seitenkanalverdichters.

Bei einer Ausführung, insbesondere in der Variante A, ist es bevorzugt, dass das Segment-Zugmittel Spalte aufweist, welche über ein Vakuumsystem zum Halten ein oder mehrerer Substrate mit einem Unterdruck beaufschlagbar sind. Die Spalte werden vorzugsweise zwischen den Segmenten, insbesondere an den Gelenken, gebildet und dienen zweckmäßigerweise auch der Beweglichkeit der Segmente gegeneinander. Bevorzugt ist hierbei, dass die Segmente des Segment-Zugmittels jeweils eine geschlossene Oberfläche und/oder keine Löcher für ein Vakuumsystem aufweisen. Vorteilhafterweise können diese Spalte derart ausgestalten werden, dass sie neben der Beweglichkeit der Segmente gleichzeitig ermöglichen, die Substrate mittels des Vakuumsystems zuverlässig zu halten. Hierfür ist insbesondere von Vorteil, dass die obengenannte Anzahl an Segmenten im Positionierabstand relativ hoch ist und/oder die Länge der Segmente relativ gering ist, so dass eine vergleichsweise hohe Anzahl an Spalten je Substrat bzw. je Positionierabschnitt zum Halten der Substrate vorgesehen werden kann. Das Vakuumsystem kann hierbei insbesondere ansonsten ausgebildet sein, wie dies oben beschrieben ist. Das Vakuumsystem umfasst hierbei vorzugsweise einen Vakuumkasten mit ein oder mehreren Lüftern, insbesondere mit ein oder mehreren Axiallüftern. Der Vakuumkasten ist zweckmäßigerweise in dem zumindest einen Positionierabschnitt vorgesehen, so dass mittels eines durch die ein oder mehreren Lüfter erzeugten Luftstroms der Unterdruck in den Spalten erzeugbar ist.

Es ist, insbesondere bei der Variante A, möglich, dass zumindest in dem Positionierabschnitt eine Auflageschicht vorgesehen ist, welche eine Position der Segmente in einer Höhenrichtung, die insbesondere sowohl zur Querrichtung als auch zur Antriebsrichtung quer verläuft, vorgibt. Die Auflageschicht kann insbesondere Löcher, vorzugsweise Schlitze, aufweisen, derart, dass das Vakuumsystem den Unterdruck zum Halten der Substrate durch diese Löcher, vorzugsweise Schlitze, hindurch erzeugen kann. Die Auflageschicht ist vorzugsweise aus einem Gleitwerkstoff oder weist zumindest eine Oberfläche aus einem Gleitwerkstoff auf.

Vorteilhafterweise wird, insbesondere bei der Variante A, durch das Material (z.B. Kunststoff und/oder Gleitwerkstoff statt Metall oder ähnliche Segment-Materialen) und insbesondere auch die Geometrie der Segmente bzw. die höhere Anzahl gleichzeitig im Positionierabschnitt vorhandener Segmente mit entsprechenden Spalten, die mit Unterdruck beaufschlagbar sind, eine einfachere Fertigung bei geringeren Kosten und einem geringeren Gewicht der Segmente und der damit konzipierten Transportvorrichtung erreicht. Die Transportvorrichtung kann dabei zudem mit einem reduzierten Verschleiß an Segmenten oder übriger Komponenten betrieben werden und/oder wiederum verbesserte Ausgestaltungsmöglichkeiten hinsichtlich anderer Bauteile aufweisen, wie z.B. die Möglichkeit die Positionierung der Segmente besonderes zuverlässig über Bahn- und Segment-Gleitführungen auszubilden. Somit können beispielsweise auch Wartungs- und Instandhaltungsmaßnahmen reduziert und weniger aufwendig durchgeführt werden.

Insbesondere für den Fall, dass, insbesondere bei der Variante A und/oder B, keine Vakuumkammer vorgesehen ist, sondern beispielsweise keine Haltemittel oder anderweitige Haltemittel, ist auch ein einziges mittig an den Segmenten mittels einer Querführung je Segment befestigtes Zugmittel denkbar. Hiermit kann beispielsweise die Komplexität und die Bauteilanzahl der Vorrichtung verringert werden.

Die Querführungen, insbesondere der Variante B, sind oder umfassen bevorzugt Linearführungen. Weiter bevorzugt ist, dass die Querführungen Gleitführungen sind oder umfassen. Insbesondere sind oder umfassen die Querführungen Flachführungen. Da die Querführungen häufig eher geringen Bewegungs- und Verschleißmechanismen unterliegen, kann hier somit vorzugsweise eine relativ einfache und kompakte Bauweise der Querführungen gewählt werden. Beispielsweise können als die Querführungen Flachführungen vom Typ drylin ^{®} der Firma igus GmbH, Köln verbaut sein.

Vorzugsweise umfassen die Querführungen jeweils einen Schlitten und eine Führungsschiene, insbesondere wobei der Schlitten an dem jeweiligen Segment befestigt und die Führungsschiene an den ein oder mehreren Zugmittel befestigt ist. Es ist auch möglich, dass die Führungsschiene am Segment und der Schlitten am Zugmittel befestigt ist. Vorzugsweise ist an jedem Zugmittel je Segment eine Querführung befestigt.

Bei einer bevorzugten Ausführungsform weist die Transportvorrichtung, insbesondere der Variante A und/oder B, außerhalb des Positionierabschnitts ein oder mehrere Stützrollen zum Abstützen der ein oder mehreren Zugmittel und/oder des Segment-Zugmittels auf. Die ein oder mehreren Stützrollen kontaktieren vorzugsweise eine Seite der Segmente, die in dem Positionierabschnitt zur Aufnahme der Substrate ausgebildet ist. Insbesondere weist die Bahn, entlang welcher die Segmente transportiert werden, vorzugsweise in dem Positionierabschnitt einen oberen Teil auf und darunter vorzugsweise einen unteren Teil auf. Über den unteren Teil ist oder wird die Bahn zweckmäßigerweise von einem Ende des Positionierabschnitts zu einem Anfang des Positionierabschnitts zurückgeführt. Zum Zurückführen weist die Bahn zum Beispiel ein oder mehrere Krümmungen um jeweils eine Achse, die entlang der Querrichtung verlaufen, auf, an welchen bevorzugt die ein oder mehrere Umlenkrollen vorgesehen sind. Die ein oder mehreren Stützrollen stützen bevorzugt diesen unteren Teil der Bahn ab. Mittels der Stützrolle(n) ist es somit möglich, ein Durchhängen der Segmente zu vermeiden, was beispielsweise einen gleichmäßigen und verschleißarmen Betrieb der Transportvorrichtung ermöglicht. Somit kann auch insbesondere vermieden werden, dem Durchhängen der Zugmittel und/oder des Segment-Zugmittels mit einer zu hohen Spannung, mit welcher die Zugmittel verbaut werden, entgegenzuwirken, wenn die Segmente ohnehin ein relativ hohes Eigengewicht aufweisen.

Es ist bevorzugt, dass die Transportvorrichtung zwei Rahmenelemente aufweist, wobei insbesondere auch weitere Rahmenelemente möglich sind. Vorzugsweise sind zwischen diesen zwei Rahmenelementen die Segmente in dem Positionierabschnitt angeordnet, wobei bevorzugt ein erstes Rahmenelement das Bahn-Führungselement aufweist und/oder trägt und ein zweites Rahmenelement in Zusammenwirkung mit den Segmenten das Andrücksystem ausbildet. Beispielsweise trägt das zweite Rahmenelement die ein oder mehreren Bahn-Magnete und/oder die gefederte Leiste.

Es ist auch möglich, dass die Transportvorrichtung zwei Rahmenelemente aufweist, zwischen welchen jeweils nur ein Teilstück der Segmente, das insbesondere ein hervorstehender Teil ist, angeordnet ist. Der hervorstehende Teil erstreckt sich insbesondere zumindest entlang einer Richtung senkrecht auf die Querrichtung und senkrecht auf die Antriebsrichtung. Vorzugsweise ist es ein hervorstehender Teil eines L-förmigen oder eines T-förmigen Segmentbereichs. Bevorzugt trägt hierbei ein erstes Rahmenelement das Bahn-Führungselement oder weist dieses auf und ein zweites Rahmenelement bildet in Zusammenwirkung mit den Segmenten das Andrücksystem aus. Hierbei ist vorzugsweise zumindest eines der zwei Rahmenelemente bei Betrachtung senkrecht auf die Antriebsrichtung und auf die Querrichtung im Positionierabschnitt von den Segmenten bedeckt und weiter bevorzugt das andere außerhalb der Segmente angeordnet. Damit ist insbesondere eine kompakte Bauweise möglich.

Es ist auch möglich, dass die Transportvorrichtung ein Rahmenelement aufweist, welches das Bahn-Führungselement aufweist und/oder trägt und auch in Zusammenwirkung mit den Segmenten das Andrücksystem ausbildet. Bevorzugt ist dabei das Rahmenelement, vorzugsweise bei Betrachtung im Positionierabschnitt senkrecht auf die Antriebsrichtung und senkrecht auf die Querrichtung, von den Segmenten bedeckt und/oder außerhalb der Segmente angeordnet. Beispielsweise trägt hierbei dieses Rahmenelement das Bahn-Führungselement und zusätzlich auch die ein oder mehreren-Bahnmagnete und/oder die gefederte Leiste.

Auch bei einem solchen Bedecken durch die Segmente oder bei zwei Rahmenelementen, wovon eines durch die Segmente bedeckt ist, kann vorzugsweise eine kompakte Bauart erreicht werden.

Die in Zusammenhang mit der Transportvorrichtung, insbesondere der Variante A und/oder B, beschriebenen Merkmale, Wirkungen und Vorteile können analog auch auf die Druckvorrichtung und auf das Beschichtungs- und/oder Druckverfahren übertragen werden und gelten somit als mit offenbart. Gleiches gilt in die umgekehrte Richtung: Merkmale, Wirkungen und Vorteile, die in Zusammenhang mit dem Beschichtungs- und/oder Druckverfahren beschrieben sind, sind auch auf die Transportvorrichtung, insbesondere der Variante A und/oder B, und die Druckvorrichtung übertragbar und gelten als mit offenbart.

Aspekte verschiedener Ausführungsformen sind insbesondere in den Ansprüchen spezifiziert. Diese und weitere Aspekte von verschiedenen Ausführungsformen sind insbesondere in den folgenden, nummerierten Paragraphen spezifiziert:
1. Transportvorrichtung (1), insbesondere zur Verwendung in einer Druckvorrichtung (10), umfassend Segmente (2) zum Transport von Substraten (201) und ein Antriebssystem (3) zum Bewegen der Segmente (2) in einer Antriebsrichtung (11) entlang einer endlosen Bahn,
   wobei in einer Variante A die Segmente (2) über Gelenke (200), insbesondere über Scharniere, derart miteinander verbunden sind, dass die Segmente (2) ein Segment-Zugmittel (2000) ausbilden, wobei das Antriebssystem (3) ein Antriebselement (31) zur Übertragung einer Kraft auf die Segmente (2) aufweist, wobei das Antriebselement (31) in direktem Eingriff mit dem Segment-Zugmittel (2000) angeordnet ist, wobei die Segmente (2) in einer Querrichtung (12), die quer zur Antriebsrichtung (11) verläuft, eine Bewegungsfreiheit, insbesondere gegenüber einem unbeweglichen Referenzpunkt der Transportvorrichtung (1) und/oder gegenüber dem Antriebselement (31), aufweisen; oder
   wobei in einer Variante B das Antriebssystem (3) ein Antriebselement (31) und ein oder mehrere endlose Zugmittel (32) zur Übertragung einer von dem Antriebselement (31) ausgeübten Kraft auf die Segmente (2) aufweist, wobei die ein oder mehreren Zugmittel (32) in einer Querrichtung (12), die quer zur Antriebsrichtung (11) verläuft, eine Bewegungsfreiheit, insbesondere gegenüber einem unbeweglichen Referenzpunkt der Transportvorrichtung (1) und/oder gegenüber dem Antriebselement (31), aufweisen,
   wobei an den ein oder mehreren Zugmitteln (32) entlang der Antriebsrichtung (11) die Segmente (2) mittels Querführungen (33) aufeinander abfolgend befestigt sind, wobei die ein oder mehreren Zugmittel (32) je Segment (2) mittels ein oder mehrerer der Querführungen (33) in der Querrichtung (12) in Relation zu dem jeweiligen Segment (2) beweglich angeordnet sind;
   und wobei in der Variante A und/oder B jedes Segment (2) jeweils mindestens ein Segment-Führungselement (211) aufweist oder ausbildet, und wobei die Transportvorrichtung (1) ein Andrücksystem zum Ausüben einer in der Querrichtung (12) wirkenden Kraft (112) auf die Segmente (2) aufweist, welches in einem Positionierabschnitt (101) die Segment-Führungselemente (211) und ein Bahn-Führungselement (4) derart gegeneinander drückt,
      dass
   die Segmente (2) in dem Positionierabschnitt (101) jeweils in der Querrichtung (12) unabhängig von einer in der Querrichtung (12) vorliegenden Position von Segmenten (2) außerhalb des Positionierabschnitts (101) und/oder unabhängig von einer in der Querrichtung (12) vorliegenden Position des Antriebselements (31) positionierbar sind, und/oder dass die Segmente (2) in dem Positionierabschnitt (101) in der Querrichtung (12) eine Bewegungsfreiheit, insbesondere gegenüber einem unbeweglichen Referenzpunkt, aufweisen, die geringer ist als die Bewegungsfreiheit von Segmenten (2) außerhalb des Positionierabschnitts (101) und/oder als die Bewegungsfreiheit des Antriebselements (31), insbesondere gegenüber dem unbeweglichen Referenzpunkt,
   und/oder dass in der Variante B die Segmente (2) in dem Positionierabschnitt (101) jeweils in der Querrichtung (12) unabhängig von einer in der Querrichtung (12) vorliegenden Position der ein oder mehreren Zugmittel (32) positionierbar sind und/oder in der Variante B die Segment-Führungselemente (211) und ein Bahn-Führungselement (4) derart gegeneinander drückt, dass die Segmente (2) in dem Positionierabschnitt (101) in der Querrichtung (12) eine Bewegungsfreiheit, insbesondere gegenüber dem unbeweglichen Referenzpunkt und/oder gegenüber dem Antriebselement (31), aufweisen, die geringer ist als die Bewegungsfreiheit der ein oder mehreren Zugmittel (32).
2. Transportvorrichtung (1) nach Paragraph 1,
   dadurch gekennzeichnet,
   dass die Bewegungsfreiheit der Segmente (2) und/oder eine maximale Abweichung von einer Soll-Position der Segmente (2) im Positionierabschnitt (101) ausgehend von einer mittleren Position in einem Bereich von - 0,02 mm bis + 0,02 mm liegt und/oder dass die Bewegungsfreiheit der Segmente (2) in einer Spanne von kleiner oder gleich 0,04 mm liegt.
3. Transportvorrichtung (1) nach einem der vorhergehenden Paragraphen,
   dadurch gekennzeichnet,
   dass die Transportvorrichtung (1) mehrere Rotationskörper aufweist, welche von den Segment-Führungselementen (211) und/oder von dem Bahn-Führungselement (4) drehbar gelagert aufgewiesen werden und derart angeordnet sind, dass durch ein Drehen der Rotationskörper die Segment-Führungselemente (211) an dem Bahn-Führungselement (4) entlang bewegbar sind.
4. Transportvorrichtung (1) nach einem der vorhergehenden Paragraphen,
   dadurch gekennzeichnet,
   dass das Bahn-Führungselement (4) eine ortsfeste Position in der Transportvorrichtung (1) aufweist.
5. Transportvorrichtung (1) nach Paragraph 4,
   dadurch gekennzeichnet,
   dass die ortsfeste Position zumindest in der Querrichtung (12) einstellbar ist, vorzugsweise mittels einer Stellvorrichtung des Bahn-Führungselements (4) einstellbar ist.
6. Transportvorrichtung (1) nach einem der vorhergehenden Paragraphen,
   dadurch gekennzeichnet,
   dass jedes Segment (2) mindestens zwei Segment-Führungselemente (211) aufweist, welche jeweils einen Rotationskörper ausbilden, vorzugsweise jeweils eine Kurvenrolle ausbilden, und dass das Bahn-Führungselement (4) zumindest eine ortsfeste, vorzugsweise ortsfest mittels der Stellvorrichtung des Bahn-Führungselements (4) einstellbare, Laufschiene aufweist.
7. Transportvorrichtung (1) nach einem der vorhergehenden Paragraphen,
   dadurch gekennzeichnet,
   dass die Segmente (2) Kunststoff, bevorzugt einen Gleitwerkstoff, umfassen oder daraus bestehen oder jeweils einen vollständig oder teilweise aus Kunststoff, insbesondere aus einem Gleitwerkstoff, bestehenden Trägerkörper (2001) aufweisen.
8. Transportvorrichtung (1) nach einem der vorhergehenden Paragraphen,
   dadurch gekennzeichnet,
   dass die Segmente (2) eine Aufnahmeschicht, vorzugsweise eine Gummischicht (2002), zur Ausbildung einer Oberfläche zur Aufnahme der Substrate (201) aufweisen.
9. Transportvorrichtung (1) nach einem der vorhergehenden Paragraphen,
   dadurch gekennzeichnet,
   dass in dem Positionierabschnitt (101) mindestens 50 Segmente (2) gleichzeitig gegen das Bahn-Führungselement (4) drückbar sind.
10. Transportvorrichtung (1) nach einem der vorhergehenden Paragraphen, dadurch gekennzeichnet,
   dass das Bahn-Führungselement (4) mit den Segment-Führungselementen (211) jeweils eine Gleitführung ausbildet.
11. Transportvorrichtung (1) nach einem der vorhergehenden Paragraphen,
   dadurch gekennzeichnet,
   dass das Andrücksystem Segment-Magnete (212) aufweist und in dem Positionierabschnitt (101) ein oder mehrere Bahn-Magnete (5) umfasst, wobei an jedem Segment (2) mindestens ein Segment-Magnet (212) befestigt ist und in dem Positionierabschnitt (101) von den ein oder mehreren Bahn-Magneten (5) auf die in dem Positionierabschnitt (101) vorliegenden Segment-Magnete (212) eine abstoßende Wirkung oder eine anziehende Wirkung und dadurch die Kraft (112) in der Querrichtung (12) ausbildbar ist.
12. Transportvorrichtung (1) nach einem der vorhergehenden Paragraphen,
   dadurch gekennzeichnet,
   dass eine Position der Segment-Magneten (212) oder eine Position der ein oder mehreren Bahn-Magnete (5) in der Querrichtung (12) einstellbar ist, derart, dass mittels eines Abstands der Segment-Magneten (212) zu den ein oder mehreren Bahn-Magneten (5) in dem Positionierabschnitt (101) eine Anziehungskraft oder eine Abstoßungskraft zwischen den Segment-Magneten (212) und den ein oder mehreren Bahn-Magneten (5) einstellbar ist.
13. Transportvorrichtung (1) nach einem der vorhergehenden Paragraphen,
   dadurch gekennzeichnet,
   dass der Abstand eines jeweiligen Segment-Magneten (212) den ein oder mehreren Bahn-Magneten (5), welche dem jeweiligen Segment-Magneten in dem Positionierabschnitt (101) gegenüberliegen, einen Wert in einem Bereich von 3 mm und 15 mm aufweist und/oder in diesem Bereich einstellbar ist.
14. Transportvorrichtung (1) nach einem der vorhergehenden Paragraphen,
   dadurch gekennzeichnet,
   dass die Segmente (2) zur Ausbildung der Gelenke (200), insbesondere der Scharniere, jeweils ein oder mehrere Gelenkelemente (2101) aufweisen, wobei Gelenkelemente (2101) von je zwei benachbarten Segmenten (2) rotierbar zueinander gelagert sind, so dass durch das Zusammenwirken der Gelenkelemente (2101) der je zwei benachbarten Segmente (2) ein jeweiliges Gelenk (200) zwischen diesen beiden benachbarten Segmenten (2) ausgebildet ist.
15. Transportvorrichtung (1) nach einem der vorhergehenden Paragraphen,
   dadurch gekennzeichnet,
   dass die Gelenkelemente (2101) in der Querrichtung (12) mehrere Öffnungen ausbilden, durch welche zumindest eine Achse (2102), um welche die je zwei benachbarten Segmente (2) rotierbar sind, verläuft.
16. Transportvorrichtung (1) nach einem der vorhergehenden Paragraphen,
   dadurch gekennzeichnet,
   dass die zumindest eine Achse (2102) von einem durch einen Teil der mehreren Öffnungen verlaufenden Bauteil, das insbesondere ein Scharnierbolzen (210) ist, ausgebildet ist und in einem anderen Teil der mehreren Öffnungen je Segment einer der Segment-Magnete (212) angeordnet ist.
17. Transportvorrichtung (1) nach einem der vorhergehenden Paragraphen,
   dadurch gekennzeichnet,
   dass in dem anderen Teil der Öffnungen der jeweilige Segment-Magnet (212) mittels einer Presspassung befestigt ist und dass die zumindest eine Achse (2102) durch den einen Teil der Öffnungen sowie den anderen Teil der Öffnungen verläuft.
18. Transportvorrichtung (1) nach einem der vorhergehenden Paragraphen,
   dadurch gekennzeichnet,
   dass die Segment-Magnete (212) zur Ausbildung der Presspassung einen größeren Durchmesser aufweisen als ein Bauteil zur Ausbildung der zumindest einen Achse (2102).
19. Transportvorrichtung (1) nach einem der vorhergehenden Paragraphen,
   dadurch gekennzeichnet,
   dass das Andrücksystem ein gefedertes Andrücksystem mit ein oder mehreren Federn ist und derart ausgestaltet ist, dass durch Federkräfte der ein oder mehreren Federn die Segment-Führungselemente (211) und das Bahn-Führungselement (4) in dem Positionierabschnitt (101) aneinander drückbar sind.
20. Transportvorrichtung (1) nach einem der vorhergehenden Paragraphen,
   dadurch gekennzeichnet,
   dass das gefederte Andrücksystem mehrere Andrück-Rotationskörper (213, 214, 215) aufweist, über welche die Federkräfte auf die Segmente (2) übertragbar sind, wobei die Andrück-Rotationskörper (213, 214, 215) drehbar an den Segmenten (2) befestigt sind oder in dem Positionierabschnitt (101) drehbar außerhalb der Segmente (2) befestigt sind.
21. Transportvorrichtung (1) nach einem der vorhergehenden Paragraphen,
   dadurch gekennzeichnet,
   dass zwischen je zwei Segmenten mehrerer oder aller Segmente (2) ein Spalt vorgesehen ist, der einen Abstand der jeweiligen Segmente über diesen Spalt zueinander von kleiner als 10 mm, vorzugsweise kleiner als 5 mm, bereitstellt.
22. Transportvorrichtung (1) nach einem der vorhergehenden Paragraphen,
   dadurch gekennzeichnet,
   dass das Andrücksystem eine Leiste mit einer Stellvorrichtung zur Einstellung einer Position der Leiste aufweist, womit die in der Querrichtung (12) auf die Segmente (2) wirkende Kraft (112) einstellbar ist, insbesondere indem mittels der Leiste ein Vorspannungsweg der ein oder mehreren Federn einstellbar ist oder ein Abstand der Segment-Magnete (212) und der ein oder mehreren Bahn-Magnete (5) einstellbar ist.
23. Transportvorrichtung (1) nach einem der vorhergehenden Paragraphen,
   dadurch gekennzeichnet,
   dass das Andrücksystem die Segment-Führungselemente (211) mit einer Anpresskraft von kleiner oder gleich 150 N und/oder mit einer Anpresskraft in einem Bereich von 50 N bis 150 N, vorzugsweise in einem Bereich von 50 N bis 100 N, gegen das Bahn-Führungselement (4) presst.
24. Transportvorrichtung (1) nach einem der vorhergehenden Paragraphen,
   dadurch gekennzeichnet,
   dass das Segment-Zugmittel (2000) eine Kette mit Kettengliedern, die jeweils von den Segmenten (2) ausgebildet sind, ist.
25. Transportvorrichtung (1) nach einem der vorhergehenden Paragraphen,
   dadurch gekennzeichnet,
   dass die ein oder mehreren Zugmittel (32) und das Antriebselement (31) ein formschlüssiges Zugmittelsystem umfassen oder ausbilden.
26. Transportvorrichtung (1) nach einem der vorhergehenden Paragraphen,
   dadurch gekennzeichnet,
   dass die ein oder mehreren Zugmittel (32) ein oder mehrere Zahnriemen umfassen oder sind.
27. Transportvorrichtung (1) nach einem der vorhergehenden Paragraphen,
   dadurch gekennzeichnet,
   dass das Segment-Zugmittel (2000) Spalte aufweist, welche über ein Vakuumsystem zum Halten ein oder mehrerer Substrate (201) mit einem Unterdruck beaufschlagbar sind.
28. Transportvorrichtung (1) nach einem der vorhergehenden Paragraphen,
   dadurch gekennzeichnet,
   dass die Segmente (2) des Segment-Zugmittels (2) eine geschlossene Oberfläche und/oder keine Löcher für ein Vakuumsystem aufweisen.
29. Transportvorrichtung (1) nach einem der vorhergehenden Paragraphen,
   dadurch gekennzeichnet,
   dass die Segmente (2) eine Lochplatte mit mehreren Löchern aufweisen oder ausbilden, welche über ein Vakuumsystem zum Halten ein oder mehrerer Substrate (201) mit einem Unterdruck beaufschlagbar sind.
30. Transportvorrichtung (1) nach einem der vorhergehenden Paragraphen,
   dadurch gekennzeichnet,
   dass die Segmente (2) in Querrichtung (12) jeweils mittig die Lochplatte (22) aufweisen, wobei die Lochplatte (22) in Querrichtung (12) auf beiden Außenseiten jeweils eine Transportplatte (21), nämlich eine erste Transportplatte und eine der ersten Transportplatte gegenüberliegende zweite Transportplatte, aufweist.
31. Transportvorrichtung (1) nach Paragraph 30,
   dadurch gekennzeichnet,
   dass die erste Transportplatte über eine erste Querführung mit einem ersten Zugmittel, das insbesondere ein Zahnriemen ist, und die zweite Transportplatte über eine zweite Querführung mit einem zweiten Zugmittel, das insbesondere ein Zahnriemen ist, verbunden ist.
32. Transportvorrichtung (1) nach einem der Paragraphen 30 und 31,
   dadurch gekennzeichnet,
   dass die erste Transportplatte und/oder die zweite Transportplatte mit ein oder mehreren der Segment-Magneten (211) und/oder dem gefederten Andrückelement verbunden ist.
33. Transportvorrichtung (1) nach einem der vorhergehenden Paragraphen,
   dadurch gekennzeichnet,
   dass die Querführungen (33) Linearführungen sind oder umfassen.
34. Transportvorrichtung (1) nach einem der vorhergehenden Paragraphen,
   dadurch gekennzeichnet,
   dass die Querführungen (33) Gleitführungen sind oder umfassen.
35. Transportvorrichtung (1) nach einem der vorhergehenden Paragraphen,
   dadurch gekennzeichnet,
   dass die Querführungen (33) Flachführungen sind oder umfassen.
36. Transportvorrichtung (1) nach einem der vorhergehenden Paragraphen,
   dadurch gekennzeichnet,
   dass die Transportvorrichtung (1) außerhalb des Positionierabschnitts (101) ein oder mehrere Stützrollen (7) zum Abstützen der ein oder mehreren Zugmittel (32) und/oder des Segment-Zugmittels (2000) aufweist, wobei die ein oder mehreren Stützrollen die Seite der Segmente (2) kontaktieren, die in dem Positionierabschnitt (101) zur Aufnahme der Substrate ausgebildet ist.
37. Transportvorrichtung (1) nach Paragraph 36,
   dadurch gekennzeichnet,
   dass die Bahn in dem Positionierabschnitt (101) einen oberen Teil aufweist und darunter einen unteren Teil aufweist, über welchen die Bahn von einem Ende des Positionierabschnitts (101) zu einem Anfang des Positionierabschnitts (101) zurückgeführt ist, wobei die ein oder mehreren Stützrollen (7) die Segmente (2) des unteren Teils abstützen.
38. Transportvorrichtung (1) nach einem der vorhergehenden Paragraphen,
   dadurch gekennzeichnet,
   dass die Transportvorrichtung (1) zwei Rahmenelemente (61, 62) aufweist, zwischen welchen die Segmente (2) in dem Positionierabschnitt (101) angeordnet sind, wobei ein erstes Rahmenelement (61) das Bahn-Führungselement (4) aufweist oder trägt und ein zweites Rahmenelement (62) in Zusammenwirkung mit den Segmenten (2) das Andrücksystem ausbildet.
39. Transportvorrichtung (1) nach einem der vorhergehenden Paragraphen,
   dadurch gekennzeichnet,
   dass die Transportvorrichtung (1) zwei Rahmenelemente (63, 64) aufweist, zwischen welchen jeweils nur ein Teilstück der Segmente (2), das insbesondere ein hervorstehender Teil eines L-förmigen oder eines T-förmigen Segmentbereichs ist, angeordnet ist, wobei ein erstes Rahmenelement (63) das Bahn-Führungselement (4) aufweist oder trägt und ein zweites Rahmenelement (64) in Zusammenwirkung mit den Segmenten (2) das Andrücksystem ausbildet.
40. Transportvorrichtung (1) nach einem der vorhergehenden Paragraphen,
   dadurch gekennzeichnet,
   dass die Transportvorrichtung (1) ein Rahmenelement (65) aufweist, welches das Bahn-Führungselement (4) aufweist oder trägt und auch in Zusammenwirkung mit den Segmenten (2) das Andrücksystem ausbildet, wobei das Rahmenelement (65) vorzugsweise bei Betrachtung senkrecht auf die Antriebsrichtung (11) und auf die Querrichtung (12) im Positionierabschnitt (101) von den Segmenten (2) bedeckt ist oder außerhalb der Segmente (2) angeordnet ist.
41. Druckvorrichtung umfassend eine Transportvorrichtung (1) nach einem der vorhergehenden Paragraphen.
42. Verwendung einer Transportvorrichtung (1) nach einem der vorhergehenden Paragraphen in einer Druckvorrichtung (10) und/oder zum Bedrucken von Substraten (201), insbesondere von Bögen.

Im Folgenden wird die Erfindung anhand von mehreren Ausführungsbeispielen unter Zuhilfenahme der beiliegenden, nicht maßstabsgetreuen Zeichnungen beispielhaft erläutert. Dabei zeigen:
- Fig. 1: schematisch eine Seitenansicht einer Transportvorrichtung und einer Druckvorrichtung,
- Fig. 2a, 2b: schematisch Querschnitte und Draufsichten einer Transportvorrichtung,
- Fig. 3a, 3b, 3c: schematische Draufsichten auf ein Transportband,
- Fig. 4, 5, 6, 7a, 7b: schematische Querschnitte von Transportvorrichtungen,
- Fig. 8 bis 12: schematische Querschnitte von Teilen von Transportvorrichtungen
- Fig. 13: schematisch eine Seitenansicht einer Transportvorrichtung und einer Druckvorrichtung,
- Fig. 14: schematisch eine Seitenansicht eines Ausschnitts eines Segment-Zugmittels und Antriebselements,
- Fig. 15: schematisch eine Draufsicht einer Transportvorrichtung,
- Fig. 16: schematisch eine Seitenansicht eines Ausschnitts eines Segment-Zugmittels,
- Fig. 17: schematisch eine Seitenansicht einer Transportvorrichtung,
- Fig. 18 und 19: schematische Seitenansichten von Ausschnitten von Segment-Zugmitteln,
- Fig. 20 bis 22: Ausschnitte eines Segment-Zugmittels.

Fig. 1 zeigt schematisch eine Transportvorrichtung 1, welche beispielhaft in einer Druckvorrichtung 10 mit einer Druckeinheit 100 und einem Vakuumkasten 102 gezeigt ist, insbesondere in der Variante B. Die Verwendung der Transportvorrichtung 1 in der Druckvorrichtung 10, insbesondere mit zumindest einer Druckeinheit, wie der Druckeinheit 100, und mit zumindest einem Vakuumkasten, wie dem Vakuumkasten 102, ist optional.

Die Verwendung einer Transportvorrichtung 1 in einer Druckvorrichtung und/oder zum Bedrucken von Substraten, insbesondere von Bögen, ist jedoch bevorzugt. Vorzugsweise wird unter Verwendung der Transportvorrichtung 1 ein Beschichtungs- oder Druckverfahren durchgeführt, welches zumindest folgende Schritte aufweist: Aufnehmen eines Substrats mittels ein oder mehrerer Segmente 2, bevorzugt Aufnehmen je eines Substrats 201 mittels eines der Segmente 2; Beschichten oder Bedrucken des Substrats 201 innerhalb des Positionierabschnitts 101. Beim Beschichten oder Bedrucken werden die Segment-Führungselemente 211 innerhalb des Positionierabschnitts mittels eines Andrücksystems gegen das Bahn-Führungselement 4 gedrückt, wie dies insbesondere anhand einer der Fig. 2a, 2b, 3a, 3b, 3c und 4 bis 12 veranschaulicht ist.

Die Transportvorrichtung 1 ist, wie dies beispielhaft durch Fig. 1 veranschaulicht ist, also bevorzugt eine Vakuum-Transportvorrichtung 1. Die Druckvorrichtung 10 ist vorzugsweise eine Digitaldruckvorrichtung. Bevorzugt weist die Druckvorrichtung zum Bedrucken der Substrate 201 als Druckeinheit 100 eine Druckeinheit auf, wie diese in insbesondere der deutschen Patentanmeldung mit der Nummer 10 2024 113 523 beschrieben wird. Die Transportvorrichtung 1 wird insbesondere zum Transport der Substrate 201 verwendet, welche mittels des in der zuvor genannten Patentanmeldung offenbarten Verfahrens bedruckt werden. Die Transportvorrichtung 1 ist hierbei insbesondere mit den in der zuvor genannten Patentanmeldung offenbarten Ausführungsbeispielen der Druckeinheit, welche in die vorliegende Offenbarung miteingeschlossen werden, kombinierbar, um insbesondere besonders präzise Druckergebnisse zu erhalten.

Es sind insbesondere auch andere Verwendungen der Transportvorrichtung 1 denkbar, bei welchen eine sehr genaue Positionierung der Substrate 201 gefordert oder vorteilhaft ist. Die Transportvorrichtung 1 kann zum Beispiel in einer Prägevorrichtung verwendet werden, welche anstelle der oder auch zusätzlich zu der Druckeinheit 100 eine Prägeeinheit, beispielsweise eine Heißprägevorrichtung oder eine Blindprägevorrichtung aufweist, oder in einer Veredelungsvorrichtung verwendet werden. Der Vakuumkasten 102 und eine entsprechende Ausbildung der Segmente 2 mit Löchern ist ebenfalls optional.

Die Transportvorrichtung 1 umfasst Segmente 2 zum Transport der Substrate 201. Weiter umfasst die Transportvorrichtung 1 ein Antriebssystem 3 zum Bewegen der Segmente 2 in einer Antriebsrichtung 11 entlang einer endlosen Bahn.

Das Antriebssystem 3 weist ein Antriebselement 31 und endlose Zugmittel 32 zur Übertragung einer von dem Antriebselement 31 ausgeübten Kraft auf die Segmente 2 auf. In diesem Beispiel umfasst das Antriebsmittel 31 bevorzugt zwei Zahnriemenscheiben, welche im Eingriff mit je einem Zugmittel 32, das ein Zahnriemen ist, stehen. Bezüglich alternativer Antriebsmittel und Zugmittel ist insbesondere auf obige Ausführungen verwiesen. Das Antriebssystem 31 weist beispielsweise zwei Zahnriemenförderer auf, welche jeweils einen Zahnriemen mit mehreren Gewindeeinheiten zum Befestigen der Querführungen 33, eine Zahnscheibe zum Antreiben des Zahnriemens und eine Führung zum Führen des Zahnriemens mit einem Spiel in der Querrichtung, die beispielsweise eine lineare Gleitführung ist, aufweisen. Das Spiel in der Querrichtung ist zum Beispiel größer als die Bewegungsfreiheit der Segmente 2 in dem Positionierabschnitt 101, beispielsweise ausgehend von einer mittleren Position ± 3 mm.

Wie durch Fig. 1 beispielhaft veranschaulicht ist, bilden die Segmente 2 vorzugsweise entlang der endlosen Bahn vorzugsweise ein Transportband 20. Hierzu weist die Transportvorrichtung 1 je Zugmittel 32 beispielsweise ein oder mehrere Umlenkrollen, wie die drei dargestellten Umlenkrollen 300, auf und das Antriebselement 31 weist in dieser bevorzugten Ausführungsform ebenfalls eine Umlenkfunktion auf. Die Bahn wird somit in Antriebsrichtung 11 bevorzugt hinter dem Positionierabschnitt 101 nach unten geleitet und dann wieder nach oben zurück zu dem Positionierabschnitt 101 geleitet. Die Anzahl und Anordnung der Umlenkrollen kann je nach Anwendung auch abweichend gewählt werden und das Antriebselement 31 kann optional auch ohne Umlenkfunktion ausgebildet werden. Es ist zum Beispiel möglich, dass die Bahn in einer Ebene verläuft und hinter dem Positionierabschnitt nach links oder rechts geleitet und wieder zurück zu dem Positionierabschnitt 101 geleitet wird. Hierzu können die Segmente 2 vorzugsweise aneinander angepasste, teilkreisförmige Ränder aufweisen, die insbesondere entsprechende Kurvenbewegungen ermöglichen, und als Zugmittel ein oder mehrere Ketten verwendet werden.

Zwischen je zwei Segmenten der Segmente 2 des Transportbands 20 ist zum Beispiel insbesondere ein Spalt vorgesehen, der bevorzugt einen Abstand der jeweiligen Segmente über diesen Spalt zueinander von kleiner als 10 mm, vorzugsweise kleiner als 5 mm, bereitstellt.

Fig. 2a und 2b zeigen jeweils oben schematische Querschnitte durch die Transportvorrichtung 1 in dem Positionierabschnitt 101 und unten eine Draufsicht auf einen Ausschnitt der Transportvorrichtung 1 mit einem der Segmente 2. Fig. 2a zeigt die Transportvorrichtung 1 insbesondere im Betrieb, wobei Fig. 2b insbesondere zur Veranschaulichung der Bewegungsfreiheit dient. Die anhand der Fig. 2a und Fig. 2b beispielhaft veranschaulichte Transportvorrichtung 1 kann beispielsweise ausgebildet sein, wie zu Fig. 1 beschrieben ist. Vorzugsweise zeigt Fig. 2a also einen Bereich der Transportvorrichtung 1, welcher nur einen oberen Teil der Bahn umfasst.

Wie durch Fig. 2a und 2b veranschaulicht ist, weisen die Zugmittel 32 in einer Querrichtung 12, die quer zur Antriebsrichtung 11 verläuft, eine Bewegungsfreiheit auf. Die Bewegungsfreiheit der Zugmittel 32 liegt insbesondere gegenüber einem unbeweglichen Referenzpunkt der Transportvorrichtung 1 und/oder gegenüber dem Antriebselement 31 vor. Die Bewegungsfreiheit kann zum Beispiel infolge eines Spiels einer Zugmittel-Führung vorliegen. Der unbewegliche Referenzpunkt kann zum Beispiel in einem der Rahmenelemente 61 und 62 liegen.

Die Segmente 2 sind vorzugsweise entlang der Antriebsrichtung 11 mittels Querführungen 33 aufeinander abfolgend befestigt. Bevorzugt sind die Zugmittel 32 jeweils je Segment 2 mittels einer Querführung 33 in der Querrichtung 12 in Relation zu dem jeweiligen Segment 2 beweglich angeordnet. Es ist auch möglich, dass die Zugmittel 32 jeweils mittels mehrerer Querführungen je Segment 2 beweglich auf diesen angeordnet sind.

Jedes Segment 2 weist jeweils mindestens ein Segment-Führungselement 211 auf. Die durch Fig. 2a veranschaulichte Transportvorrichtung 1 weist als Segment-Führungselemente 211 beispielhaft zwei Kurvenrollen je Segment 2 auf. Hinsichtlich alternativer Ausgestaltungen der Segment-Führungselemente ist insbesondere auf obige Ausführungen sowie die Fig. 6, 7b, 9, 10 und 11 verwiesen. Bei anderen Ausführungsformen, wie zum Beispiel durch Fig. 7b und 10 veranschaulicht ist, können die Segmente 2 jeweils auch das Segment-Führungselement 211 in Form einer Oberfläche ausbilden oder, wie durch die Fig. 6, 9 und 11 beispielhaft veranschaulicht ist, in Form anderer Rotationskörper, insbesondere von Wälzkörpern, in oder an den Segmenten 2 drehbar um eine Achse, die zweckmäßigerweise senkrecht auf die Querrichtung 12 und auf die Antriebsrichtung 11 steht, befestigt sein.

Wie dies weiter beispielhaft durch Fig. 2a veranschaulicht ist, weist die Transportvorrichtung 1 ein Andrücksystem zum Ausüben einer in der Querrichtung 12 wirkenden Kraft 112 auf die Segmente 2 auf. Diese Kraft 112 ist beispielhaft und schematisch auch anhand der Fig. 3c veranschaulicht, wodurch im Vergleich zu Fig. 3a und 3b eine gerade Bewegung entlang der Antriebsrichtung 11 zu sehen ist. Das Andrücksystem ist also derart ausgestaltet, dass es in dem Positionierabschnitt 101 die Segment-Führungselemente 211 und ein Bahn-Führungselement 4 gegeneinanderdrückt. Die Segmente 2 sind in dem Positionierabschnitt 101 dadurch jeweils in der Querrichtung 12 unabhängig von einer in der Querrichtung 12 vorliegenden Position der Zugmittel 32 positionierbar oder werden dort entsprechend positioniert. Alternativ oder zusätzlich weisen die Segmente 2 in dem Positionierabschnitt 101 dadurch in der Querrichtung 12 eine Bewegungsfreiheit auf die geringer ist als die Bewegungsfreiheit der Zugmittel 32. Insbesondere liegt diese geringere Bewegungsfreiheit dabei, wie bevorzugt auch die Bewegungsfreiheit der Zugmittel 32, gegenüber dem unbeweglichen Referenzpunkt und/oder gegenüber dem Antriebselement 31 vor.

Fig. 2a und Fig. 2b zeigen zur Veranschaulichung der Bewegungsfreiheit die in der Querrichtung 12 zeigenden Doppelpfeile. Fig. 2b zeigt zudem einen Spalt zwischen dem Segment-Führungselement 211 und dem Bahn-Führungselement 4. Dieser Spalt kann durch ein Verschieben der Segmente 2 weg von dem Bahn-Führungselement 4 erzeugt werden. Hierzu ist jedoch eine auf die Segmente 2 wirkende Kraft notwendig, um die von dem Andrücksystem erzeugte Kraft 112 zu überwinden, die im Betrieb der Transportvorrichtung 1 durch eine Bewegung der Zugmittel 31 in der Querrichtung 12 nicht erreicht wird.

Dieser Effekt ist insbesondere durch die Fig. 3a, 3b und 3c schematisch weiter veranschaulicht. In Fig. 3a ist ein Transportband 20 dargestellt, welches keine Segment-Führungselemente 211, keine Bahn-Führungselemente 4 und kein Andrücksystem aufweist. Beispielsweise sind die Segmente 2 hier lediglich über eine Linearführung geführt, die jedoch ein Spiel aufweist. Hierbei kann es sich um ein zum Beispiel nicht erfindungsgemäßes Transportband handeln oder um einen Abschnitt der Transportvorrichtung 1 handeln, welcher außerhalb des Positionierabschnitts 101 liegt.

Im Betrieb der Transportvorrichtung 1 kommt es somit zu unerwünscht starken Bewegungen in der Querrichtung 12. Wie durch Fig. 3b veranschaulicht ist, kommt es zu einer Abweichung der Position der Segmente 2 von einer Position, welche die Segmente 2 bei einer Idealbewegung 110 entlang der Antriebsrichtung 11 aufweisen würden. Sind die Segmente 2 geführt, wie zu Fig. 3a beschrieben ist, so gibt es hierbei einen maximalen Abstand 111, welcher jedoch relativ hoch ist. Die Segmente 2 haben also eine große Bewegungsfreiheit, welche beispielsweise nachteilig ist, wenn die Segmente 2 die Substrate 201 transportieren, welche bedruckt oder beprägt oder dergleichen werden sollen. Vorzugsweise ist dagegen im Positionierabschnitt 101 der Transportvorrichtung 1 der maximale Abstand 111, d.h. die Bewegungsfreiheit der Segmente 2 ausgehend von einer mittleren Position, welche beispielsweise auf dem Pfad der Idealbewegung 110 liegt, geringer und liegt bevorzugt in einem Bereich von - 0,02 mm bis + 0,02 mm. Die Bewegungsfreiheit der Segmente 2 weist im Positionierabschnitt 101 also insbesondere eine Spanne von kleiner oder gleich 0,04 mm auf.

Wie dies beispielhaft durch Fig. 3c veranschaulicht ist, werden die Segmente 2 mittels der Kraft 112, die von dem Andrücksystem erzeugt wird, mit den jeweiligen Segment-Führungselementen 211 gegen das Bahn-Führungselement 4 gedrückt. Die Kraft 112 ist dabei so hoch, dass die Segmente 2 nicht von der so durch das Bahn-Führungselement 4 vorgegebenen Position abweichen. Damit ist die Bewegungsfreiheit der Segmente 2 in der Querrichtung 12 begrenzt. Sind die Segment-Führungselemente 211 Kurvenrollen und ist das Bahn-Führungselement 4 eine Laufschiene, dann können die Segmente 2 beispielsweise im Wesentlichen lediglich durch ein Spiel der Kurvenrollen, Unregelmäßigkeiten auf der Lauffläche der Kurvenrollen, und Unregelmäßigkeiten der Laufschiene, die sehr geringgehalten werden können, von einer Soll-Position, welche durch die Idealbewegung 110 vorgegeben ist, abweichen. Unter der geringeren Bewegungsfreiheit ist insbesondere also eine geringere Toleranz gegenüber einer Soll-Position, welche durch die Idealbewegung 110 vorgegeben ist, zu verstehen, d.h. vorzugsweise weisen die Segmente 2 im Positionierabschnitt 101 eine geringere Abweichung von einer Soll-Position auf als die Zugmittel 32, wobei die Abweichung der 32 Zugmittel deren Bewegungsfreiheit, insbesondere deren Spiel, entspricht.

Bei dem durch Fig. 2a und Fig. 2b veranschaulichten Ausführungsbeispiel weisen die Segmente 2 jeweils beispielhaft als zwei Kurvenrollen ausgebildete Segment-Führungselemente 211 auf. Im Positionierabschnitt 101 ist ein beispielhaft als Laufschiene ausgebildetes Bahn-Führungselement 4 an einem ersten Rahmenelement 61 der Transportvorrichtung 1 vorgesehen, wobei die Segment-Führungselemente 211 gegen das Bahn-Führungselement 4 drückbar sind oder gedrückt werden. Im Betrieb der Transportvorrichtung 1 rollen damit beispielsweise die Kurvenrollen an der Laufschiene ab.

Die Laufschiene kann hierzu eine an die Segment-Führungselemente 211, insbesondere die Kurvenrollen oder anderweitige Segment-Führungselemente, angepasste Form aufweisen, beispielsweise ein V-Form, eine U-Form oder ähnliches. Diese Form kann auch derart ausgebildet sein, dass die Segmente 2 in einer Höhenrichtung, die senkrecht auf die Querrichtung 12 und die Antriebsrichtung 11 steht, geführt werden. Bevorzugt werden die Segmente 2 in der Höhenrichtung zumindest über ein Aufliegen der Zugmittel 32 auf deren jeweiligen Führung geführt.

Die Kraft zum Andrücken wird von einem Andrücksystem erzeugt, welches in dem durch Fig. 2a veranschaulichten Beispiel von einem Bahn-Magneten 5 und an den Segmenten 2 jeweils befestigten Segment-Magneten 212 gebildet ist. Der Bahn-Magnet 5 und die Segment-Magnete 4 stoßen sich hierzu gegenseitig ab, indem diese gleich gepolt sind. Dabei ist der Bahn-Magnet 5 insbesondere ortsfest in der Transportvorrichtung 1 vorgesehen und die Segment-Magneten 5 gegenüber dem Bahn-Magneten 5 beweglich.

Anstelle eines einzigen Bahn-Magneten 5 können auch mehrere Bahn-Magnete vorgesehen sein. Die ein oder mehreren Bahn-Magnete können in Antriebsrichtung 11 länger sein als die Segment-Magnete 212.

Der Bahn-Magnet 5 ist oder die mehreren Bahn-Magnete sind zweckmäßigerweise von den Segment-Magneten 212 beabstandet. Der Abstand wird bevorzugt von einem Luftspalt gebildet. Der Abstand eines jeweiligen Segment-Magneten 212 zu den ein oder mehreren Bahn-Magneten, welche dem jeweiligen Segment-Magneten 212 in dem Positionierabschnitt 101 gegenüberliegen, weist bevorzugt einen Wert in einem Bereich von 3 mm und 15 mm auf und/oder ist in diesem Bereich einstellbar. Beispielsweise wird der Abstand auf 9 mm eingestellt. Vorzugsweise ist der Abstand ausgehend von einem Abstand von 9 mm zum Beispiel um ± 6 mm veränderbar. Der Abstand kann individuell je nach Anforderungen an die Transportvorrichtung sehr unterschiedlich sein. Der Abstand und damit die Anpresskraft ist oder wird jedoch zweckmäßigerweise so eingestellt, dass die Anpresskraft immer ausreichend ist, um die Segment-Führungselemente 211, insbesondere die Kurvenrollen, sicher und möglichst spielfrei gegen das Bahn-Führungselement 4, insbesondere die Laufschiene zu drücken. Die Anpresskraft über einen Punkt hinaus zu erhöhen, ab welchem sich die Abweichung der Segmente 2 von der Soll-Position in dem Positionierabschnitt 101 nicht weiter verbessert, sollte bevorzugt vermieden werden, um einen schnelleren Verschleiß der Komponenten zu vermeiden. Daher sind insbesondere die unten genannten Maximalwerte vorteilhaft.

Es ist in den Fig. 2a und 2b nicht dargestellt, aber bevorzugt möglich, dass die Position der ein oder mehreren Bahn-Magnete in der Querrichtung 12 einstellbar ist, derart, dass mittels eines Abstands der Segment-Magnete 212 zu den ein oder mehreren Bahn-Magneten in dem Positionierabschnitt 101 die Anziehungskraft (oder die Abstoßungskraft, falls sich anziehende Magnete verwendet werden, wie zum Beispiel durch eine der Fig. 11 und 12 veranschaulicht ist) zwischen den Segment-Magneten 212 und den ein oder mehreren Bahn-Magneten einstellbar ist. Es ist alternativ oder zusätzlich denkbar, dass die Position der Segment-Magnete 212 in der Querrichtung 12 einstellbar ist. Der Abstand kann beispielsweise mittels einer nicht abgebildeten, einstellbaren Leiste, auf welcher der Bahn-Magnet 5 befestigt ist oder die Bahn-Magneten befestigt sind, einstellbar sein. Es ist insbesondere möglich, dass der Abstand mittels einer nicht abgebildeten Stellvorrichtung durch ein Bewegen des Bahn-Magneten 5 in der Querrichtung 12 hin zu dem Rahmenelement 62 oder von dem Rahmenelement 62 weg und/oder mittels eines Bewegens des Rahmenelements 62 samt des Bahn-Magneten 5 oder samt der Bahn-Magnete in der Querrichtung 12 weg von den Segment-Magneten 212 oder hin zu den Segment-Magneten 212 im Positionierabschnitt 101 eingestellt wird. Die Stellvorrichtung weist hierzu insbesondere eine Gewindespindel auf.

Das Andrücksystem presst die Segment-Führungselemente 211 bevorzugt mit einer Anpresskraft von kleiner oder gleich 150 N und/oder mit einer Anpresskraft in einem Bereich von 50 N bis 150 N, vorzugsweise in einem Bereich von 50 N bis 100 N, gegen das Bahn-Führungselement 4.

Die Anpresskraft bezieht sich insbesondere auf eine Kraft, welche bei Betrachtung eines einzigen Segments 2 auf das Bahn-Führungselement 4 ausgeübt wird. Im Falle von Magneten entspricht die Anpresskraft vorzugsweise der Anziehungskraft oder der Abstoßungskraft zwischen den ein oder mehreren Bahn-Magneten und dem zumindest einen Segment-Magneten 212 des jeweiligen Segments 2. Wenn das jeweilige Segment 2 mehrere Segment-Führungselemente 211 aufweist, so ist die pro Segment-Führungselement 211 auf das Bahn-Führungselement 4 ausgeübte Kraft entsprechend geringer. Beispielsweise handelt es sich bei der Anpresskraft um eine Summe der Kräfte, die von allen Segment-Führungselementen 211 eines Segments 2, wie beispielsweise in Fig. 2a von den zwei Kurvenrollen eines Segments 2, auf das Bahn-Führungselement 4, wie zum Beispiel auf die Laufschiene, ausgeübt werden. Es ist auch möglich, dass die Anpresskraft einer Federkraft oder einer Summe von Federkräften, welche auf ein jeweiliges Segment 2 wirken, entspricht, wie dies insbesondere bei dem durch eine der Fig. 6, 7a, 7b veranschaulichten Ausführungsbeispiel der Fall ist.

Die Abstoßungskraft und/oder Anziehungskraft der jeweiligen Segment-Magnete 212 zu dem oder den jeweiligen Bahn-Magneten 5 hängt von dem Abstand der jeweiligen Segment-Magnete 212 zu dem oder den jeweiligen Bahn-Magneten 5 ab. Je geringer der Abstand eingestellt ist, desto größer ist die Abstoßungskraft und/oder Anziehungskraft und bei einem Abstand von nahezu 0 mm, liegt die Maximalkraft vor, welche bevorzugt 150 N beträgt. Umso größer man hiervon ausgehend den Abstand der beiden Anordnungen der Segment- und Bahn-Magnete wählt, desto geringer wird die Abstoßungskraft und/oder Anziehungskraft.

Fig. 2b kann dabei als ein Beispiel für einen Zustand gesehen werden, in welchem die Kurvenrollen noch nicht an der Laufschiene anliegen. Wird ausgehend von diesem Zustand der Abstand, insbesondere des Luftspalts, der Segment-Magnete 212 im Positionierabschnitt 101 zu dem Bahn-Magneten 5 oder zu den mehreren Bahn-Magneten verringert, so können die Kurvenrollen an die Laufschiene angelegt werden, wie dieser Zustand durch Fig. 2a veranschaulicht ist.

Die Segment-Magnete 212 sind oder umfassen vorzugsweise Quadermagnete, beispielsweise einen Quadermagnet je Segment 2. Die ein oder mehreren Bahn-Magnete sind oder umfassen vorzugsweise ein oder mehrere Magnetplatten mit bevorzugt rechteckiger Grundfläche. Die ein oder mehreren Magnetplatten sind vorzugsweise durchgehend entlang der Antriebsrichtung im Positionierabschnitt 101 angeordnet. Dabei kann die Anzahl der Magnetplatten geringer sein als die Anzahl an Segmenten und/oder Segment-Magneten, welche in dem Positionierabschnitt 101 vorliegen können. Bei mehreren Magnetplatten können diese aber beispielsweise jeweils auch identisch zu den Quadermagneten ausgebildet und entlang der Antriebsrichtung direkt nebeneinander angeordnet sein.

Alternativ zu der Ausführung mit Quadermagneten und Magnetplatten ist es auch möglich, dass die Segment-Magnete 212 Neodym-Magnete sind oder umfassen und die ein oder mehreren Bahn-Magnete Neodym-Magnete sind oder umfassen.

Wie insbesondere anhand der Fig. 2a zu sehen ist, ermöglicht das Andrücksystem mit einer derartigen Magnet-Anordnung somit eine berührungslose Einbringung der in der Querrichtung 12 wirkenden Kraft 112 in die Segmente 2.

Die durch Fig. 2a und Fig. 2b veranschaulichte Transportvorrichtung 1 weist bevorzugt zwei Rahmenelemente, nämlich das erste Rahmenelement 61 und das zweite Rahmenelement 62 auf, zwischen welchen die Segmente 2 in dem Positionierabschnitt 101 angeordnet sind. Das erste Rahmenelement 61 trägt hierbei das Bahn-Führungselement 4 und das zweite Rahmenelement 62 bildet in Zusammenwirkung mit den Segmenten 2 das Andrücksystem aus, indem das zweite Rahmenelement 62 hier den Bahn-Magneten 5 trägt und die Segmente 2 jeweils einen Segment-Magneten 212 aufweisen, insbesondere derart, dass der oben beschriebene Luftspalt zwischen den Segment-Magneten 212 und dem Bahn-Magneten 5 in dem Positionierabschnitt 101 vorliegt. Es ist jedoch auch möglich, dass sowohl für das Bahn-Führungselement 4 als auch für das Andrücksystem nur ein einziges Rahmenelement verbaut ist, wie dies beispielhaft anhand einer der Fig. 11 und 12 veranschaulicht ist.

Das Bahn-Führungselement 4, beispielsweise die in der Fig. 2a und der Fig. 2b gezeigte Laufschiene, weist bevorzugt eine ortsfeste Position in der Transportvorrichtung 1 auf, d.h. dass das Bahn-Führungselement 4 somit insbesondere im Betrieb der Transportvorrichtung 1 unbeweglich ist. Die Position ist vorzugsweise jedoch zumindest in der Querrichtung 12 einstellbar. Bevorzugt weist die Transportvorrichtung 1 hierzu eine nicht abgebildete Stellvorrichtung auf, mittels welcher zum Beispiel die Position des Bahn-Führungselements 4 gegenüber dem ersten Rahmenelement 61 einstellbar ist und/oder mittels welcher die Position des Rahmenelements 61 samt des Bahn-Führungselements 4 einstellbar ist. Die Stellvorrichtung kann in dem durch Fig. 2a und Fig. 2b veranschaulichten Beispiel insbesondere ausgebildet sein durch eine Leiste, die auf einer Grundplatte mit Hilfe von Gewindespindeln quer zur Laufrichtung verstellt werden kann.

Diese Stellvorrichtung zur Einstellung der Position des Bahn-Führungselements 4 kann damit alternativ oder zusätzlich auch genutzt werden, um zumindest zu einem Teil den Abstand der Segment- und Bahn-Magnete und die entsprechende Anpresskraft anzupassen.

Es ist auch möglich, dass die Segmente 2 jeweils zumindest eine Oberfläche als Segment-Führungselement 211 aufweisen, welche gegen das Bahn-Führungselement 4 andrückbar ist oder angedrückt wird. In diesem Fall ist das Bahn-Führungselement 4 vorzugsweise mit Wälzkörpern ausgebildet, an welchem die Oberfläche abrollbar ist, wie dies insbesondere anhand einer der Fig. 7b und 10 veranschaulicht ist.

Die Segmente 2 weisen vorzugsweise jeweils eine Lochplatte 22 auf, wie dies beispielhaft durch Fig. 2a veranschaulicht ist. Die Lochplatte 22 weist mehrere Löcher auf, welche über ein Vakuumsystem zum Halten ein oder mehrerer Substrate mit einem Unterdruck beaufschlagbar sind. Zusätzlich zur Lochplatte 21 weisen die Segmente 2 an den Außenseiten (also in Fig. 2a zum Beispiel links und rechts) jeweils eine Transportplatte 21 auf. Die Transportplatten 21 nehmen also zusammen die Lochplatte auf, die insbesondere mittig zwischen den Transportplatten 21 angeordnet ist. Je Segment 2 und je Zugmittel 32 ist zweckmäßigerweise genau eine Transportplatte 21 vorgesehen.

Es ist auch denkbar, dass die Segmente 2 eine Lochplatte ausbilden, die direkt an den ein oder mehreren Zugmitteln befestigt ist. Falls kein Vakuumsystem in der Transportvorrichtung 1 vorgesehen ist, sondern beispielsweise keine oder andere der obengenannten Haltemittel vorgesehen sind, können die Segmente 2 zweckmäßigerweise auch ohne Löcher bzw. ohne eine Lochplatte ausgebildet sein.

Wie durch Fig. 2a beispielhaft veranschaulicht ist, ist an jedem Zugmittel 32 je Segment 2 vorzugsweise eine Querführung 33 befestigt. Die Querführungen 33 sind zudem an den Segmenten 2 befestigt. Wie beispielhaft in Fig. 2a zu sehen ist, befinden sich die Querführungen 33 jeweils also sowohl auf der linken, als auch der rechten Seite und verbinden das jeweilige Zugmittel 32 mit dem jeweiligen Segment 2. Die Querführungen 33 sind vorzugsweise Linearführungen. Weiter bevorzugt handelt es sich um Flachführungen, die vorzugsweise Gleitführungen sind.

Vorzugsweise umfassen die Querführungen 33 jeweils einen Schlitten 331 und eine Führungsschiene 332, insbesondere wobei der Schlitten 331 an dem jeweiligen Segment 2 befestigt und die Führungsschiene 332 an dem jeweiligen Zugmittel 32 befestigt ist. Es ist auch möglich, dass die Führungsschiene 332 am jeweiligen Segment 2 und der Schlitten 331 am jeweiligen Zugmittel 32 befestigt ist. Über den Schlitten 331 und die Führungsschiene 332 sind das jeweilige Segment 2 und das jeweilige Zugmittel 32 damit in Querrichtung 12 gegeneinander beweglich gelagert. In der Antriebsrichtung 11 kann jedoch eine Antriebskraft von den Zugmitteln 32 auf die Segmente 2 übertragen werden.

Ein jeweiliger Schlitten 331 ist vorzugsweise mit je einer Transportplatte 21 eines Segments 2 verbunden. In Fig. 2a ist zum Beispiel ein Schlitten 331 an der linken Transportplatte 21 und ein Schlitten 331 an der rechten Transportplatte 21 des jeweiligen Segments 2 angebracht. Auf der linken Seite sind dabei beispielsweise auch die als zwei Kurvenrollen ausgebildeten Segment-Führungselemente 211 angeordnet, die auf dem als Laufschiene ausgebildeten Bahn-Führungselement 4, laufen und auf der rechten Seite sind die sich abstoßenden Magnete, also der jeweilige Segment-Magnet 212 und der Bahn-Magnet 5 oder die Bahn-Magnete angeordnet, über welche die Anpresskraft der Kurvenrollen auf die Laufschiene eingestellt wird.

Beispielsweise können als die Querführungen 33 Flachführungen, vorzugsweise vom Typ drylin ^{®} der Firma igus GmbH, Köln verbaut sein. Die Querführungen 33 können je nach Anforderungen alternativ oder zusätzlich auch komplexere Führungssysteme, wie insbesondere Führungssysteme umfassend Kugel- und/oder Rollenlager darstellen, um beispielsweise die notwendige Anpresskraft und den Verschleiß weiter zu reduzieren.

In Fig. 2a ist die linke Transportplatte 21 beispielhaft über eine erste Querführung mit einem ersten Zugmittel, insbesondere dem linken Zahnriemen, und die rechte Transportplatte 21 über eine zweite Querführung mit einem zweiten Zugmittel, insbesondere dem rechten Zahnriemen, verbunden. Die rechte Transportplatte 21 ist zudem beispielhaft jeweils mit einem Segment-Magneten 212 verbunden. Alternativ zu einem Segment-Magneten 212 kann zum Beispiel auch ein gefedertes Andrückelement 51 an der linken oder der rechten Transportplatte 21 befestigt sein, über welches die Kraft 112 auf die Segmente 2 ausgeübt wird.

Zur Befestigung der Querführungen 33 an einem jeweiligen Zugmittel 32, wie einem Zahnriemen, sind bevorzugt Gewindeeinheiten in dem Zugmittel, wie dem Zahnriemen, vorgesehen. Bevorzugt sind je Segment 2, insbesondere je Transportplatte 21 eines Segments, mehrere, vorzugsweise zwei, in der Querrichtung 12 versetzt in das jeweilige Zugmittel 32 eingebrachte oder daran angebrachte Gewindeeinheiten vorgesehen.

So kann in dem durch Fig. 2a veranschaulichten Beispiel insbesondere eine jeweilige Führungsschiene 332 starr mit den Gewindeeinheiten am jeweiligen Zugmittel 32, insbesondere Zahnriemen, verbunden sein, wobei die beiden Transportplatten 21 des jeweiligen Segments 2 mit den Schlitten 331 links und rechts an der jeweiligen Führungsschiene 332 verbunden sind, wobei die Schlitten 331 dann in der Querrichtung 12 beweglich in der jeweiligen Führungsschiene 332 angeordnet sind. Durch die Befestigung der Querführungen 33 an den Gewindeeinheiten und die Befestigung an den Transportplatten 21 sind also die Segmente 2 und die beispielhaft als Zahnriemen ausgebildeten Zugmittel 32 miteinander befestigt, jedoch in der Querrichtung 12 zueinander beweglich.

Wie anhand der Fig. 2a beispielhaft veranschaulicht ist, weist das Antriebssystem mindestens zwei Zugmittel auf. Diese können durch mehrere Antriebselemente oder ein gemeinsames Antriebselement angetrieben werden. Bevorzugt sind dabei die mehreren Zugmittel, vorzugsweise die zwei als Zahnriemen ausgebildeten Zugmittel 32, in der Querrichtung 12 versetzt angeordnet und verlaufen sich entlang der Antriebsrichtung 11 erstreckend parallel zueinander. Vorzugsweise sind die zwei Zugmittel 32 mit jedem Segment 2 jeweils mit einer Querführung 33 verbunden. Jedes Segment 2 weist hierbei also bevorzugt zwei Querführungen 33 auf. Ein Bereich zwischen den zwei Zugmitteln 32 ist vorzugsweise frei von Befestigungsmitteln, wie den Querführungen 33. In diesem Bereich sind insbesondere ein oder mehrere weitere Baugruppen, beispielsweise eines Vakuumsystems, vorzugsweise der Vakuumkasten 102, vorgesehen. Es ist auch denkbar, dass nur ein Zugmittel vorgesehen ist, beispielsweise auf einer Seite oder in der Mitte der Segmente 2. Ist das eine Zugmittel in der Mitte der Segmente 2 angeordnet, so weist die Transportvorrichtung 1 hierbei bevorzugt kein Vakuumsystem, also keinen Vakuumkasten 102 auf, oder weist zumindest an dieser Mitte keinen Vakuumkasten 102, aber einseitig oder beidseitig seitlich von dieser Mitte einen Vakuumkasten 102, auf. Die ein oder mehreren Zugmittel sind vorzugsweise jeweils in zumindest einer Zugmittel-Führung angeordnet, welche ein jeweiliges Zugmittel bevorzugt mit einem Spiel in Querrichtung 12 zumindest bereichsweise entlang der Antriebsrichtung 11 führt. Die ein oder mehreren Zugmittel werden bevorzugt mittels ein oder mehrerer Umlenkelemente, beispielsweise den in Fig. 1 gezeigten Umlenkrollen 300, umgelenkt und insbesondere zum jeweiligen Antriebselement zurückgeführt.

Anhand der Fig. 4 ist beispielhaft mittels eines schematischen Querschnitts eine Transportvorrichtung 1 veranschaulicht, bei welcher die Bahn in dem Positionierabschnitt 101 einen oberen Teil aufweist und über einen unteren Teil der Bahn von einem Ende des Positionierabschnitts 101 zu einem Anfang des Positionierabschnitts 101 zurückgeführt ist, wie dies insbesondere auch für die Transportvorrichtung 1 durch die Fig. 1 veranschaulicht ist. Wie weiter insbesondere durch Fig. 4 veranschaulicht ist, weist die Transportvorrichtung 1 in einer bevorzugten Ausführungsform außerhalb des Positionierabschnitts 101 ein oder mehrere Stützrollen, wie die Stützrollen 7, zum Abstützen der ein oder mehreren Zugmittel, wie der Zugmittel 32, auf. Die Stützrollen 7 kontaktieren dabei zweckmäßigerweise eine Seite der Segmente 2, die in dem Positionierabschnitt 101 zur Aufnahme der Substrate 201 ausgebildet ist. Die Stützrollen 7 stützen also den unteren Teil der Bahn ab. Die Segmente 2 können so beispielsweise in einer Höhenrichtung, also senkrecht auf die Querrichtung 12 und auf die Antriebsrichtung 11, im oberen Teil durch Aufliegen der Zugmittel 32, wie zum Beispiel der Zahnriemen, auf deren jeweiligen Führung und im unteren Teil mittels der Stützrollen 7 geführt werden.

Fig. 5 veranschaulicht ein Beispiel einer Transportvorrichtung 1, wie diese anhand der Fig. 4 veranschaulicht ist, wobei zusätzlich eine Vakuumeinheit 102 vorgesehen ist. Die obere Hälfte der Transportvorrichtung kann dabei insbesondere wie anhand der Fig. 2a und Fig. 2b beschrieben ist, ausgestaltet sein. Die Druckvorrichtung 10 der Fig. 1 kann insbesondere die Transportvorrichtung der Fig. 5 aufweisen.

Die Segmente 2 des Ausführungsbeispiels der Fig. 5 weisen Löcher zur Erzeugung eines Unterdrucks eines Vakuumsystems auf. Hierzu können die Segmente 2 insbesondere mit den oben beschriebenen Lochplatten 22 und Transportplatten 21 ausgebildet sein. Über den Unterdruck können ein oder mehrerer Substrate, wie insbesondere die in Fig. 1 gezeigten Substrate 201, vorzugsweise Bögen, auf den Segmenten 2 gehalten werden. Unter Löcher sind hier insbesondere jede Art von geeigneten Kanälen insbesondere zum Durchtritt von Luft zu verstehen. Bevorzugt handelt es sich dabei um gerade Durchgangslöcher als Durchbrechung durch das jeweilige Segment mit einem vorzugsweise runden, weiter bevorzugt kreisförmigen, Querschnitt.

Der Vakuumkasten 102 weist vorzugsweise ein oder mehrere Lüfter, insbesondere ein oder mehrere Axiallüfter, auf. Der Vakuumkasten 102 ist zweckmäßigerweise in dem Positionierabschnitt 101 vorgesehen, so dass mittels eines durch die ein oder mehreren Lüfter erzeugten Luftstroms der Unterdruck in den Löchern erzeugbar ist. Der Vakuumkasten 102 ist insbesondere ein geschlossener Kasten, der nach oben zu den Lochplatten der Segmente 2 hin Aussparungen aufweist und dort im Betrieb der Transportvorrichtung 1 die Luft anzieht. Die Aussparungen sind zweckmäßigerweise entsprechend der Löcher angeordnet, können sich aber beispielsweise über mehrere der Löcher in der Antriebsrichtung 11 erstrecken. Am Boden des Vakuumkasten 102 befinden sich bevorzugt die ein oder mehreren Lüfter, insbesondere Axiallüfter. Alternativ ist zur Erzeugung des Unterdrucks auch ein Seitenkanalverdichter denkbar.

Es ist weiter möglich, dass die Lochplatten 22 zusätzlich Langlöcher aufweisen. Die Langlöcher haben in der Querrichtung 12 vorzugsweise größere Abmessungen als in der Antriebsrichtung 11. Die Langlöcher können zum Beispiel Schlitze sein. Die Langlöcher dienen insbesondere zum Ablösen der Substrate 201, insbesondere der Bögen, indem hiermit vorzugsweise ein Anheben der Substrate 201 ermöglicht wird. In anderen Worten ermöglichen die Langlöcher insbesondere ein "Ausblasen" der Substrate 201. Dies ermöglicht und vereinfacht insbesondere ein Ausschleusen und/oder Entnehmen der Substrate 201 in Antriebsrichtung 11 hinter dem Positionierabschnitt 101. Hierzu kann ein System vorgesehen sein, welches insbesondere in den Langlöchern einen Überdruck erzeugt, beispielsweise mittels der ein oder mehreren Lüfter, insbesondere Axiallüfter, oder des Seitenkanalverdichters oder mittels ein oder mehreren zusätzlichen Lüftern oder ein oder mehreren zusätzlichen Verdichtern.

Es ist alternativ oder zusätzlich zur Transportvorrichtung 1 mit dem Vakuumsystem auch möglich, dass die Segmente 2 vorzugsweise Haltemittel zum Halten der Substrate aufweisen. Es ist möglich, dass die Haltemittel Klemmen, Kerben, Erhöhungen und/oder Vertiefungen, und/oder Löcher zur Erzeugung eines Unterdrucks eines Vakuumsystems umfassen. Insbesondere für den Fall, dass keine Vakuumkammer 102 vorgesehen ist, sondern beispielsweise keine Haltemittel oder anderweitige Haltemittel, ist auch ein einziges mittig an den Segmenten 2 (vorzugsweise mittels einer Querführung je Segment) befestigtes Zugmittel denkbar. Hiermit kann beispielsweise die Komplexität und die Bauteilanzahl der Vorrichtung verringert werden.

Fig. 6 zeigt schematisch einen Querschnitt durch eine Transportvorrichtung 1 in dem Positionierabschnitt 101. Die Transportvorrichtung 1 kann ausgebildet sein, wie zu Fig. 2a und Fig. 2b beschrieben ist, wobei jedoch die Segment-Führungselemente 211, das Bahn-Führungselement 4 und das Andrücksystem an nur einer Seite der Segmente 2 ausgebildet sind. Hierzu weist die Transportvorrichtung 1 das Rahmenelement 63 und das Rahmenelement 64 auf, zwischen welchen jeweils ein hervorstehendes Teilstück eines L-förmigen Segmentbereichs der Segmente 2 angeordnet ist. Das Rahmenelement 63 bildet dabei in Zusammenwirkung mit dem Segment 2 das Andrücksystem aus. Hierzu weist das Rahmenelement 63 eine gefederte Leiste 51 auf und das Segment 2 weist ein oder mehrere Rotationskörper 213 auf, die bei einer Bewegung der Segmente 2 in der Antriebsrichtung 11 an der gefederten Leiste 51 entlang rollen können. An dem Rahmenelement 64 ist das Bahn-Führungselement 4 ausgebildet, das eine wie zu Fig. 2a und Fig. 2b beschriebene Laufschiene sein kann. Die Segment-Führungselemente 211 sind hier zum Beispiel Rotationskörper, wie Rollen oder Nadeln, welche drehbar in den Segmenten 2 angeordnet sind, so dass diese von dem Andrücksystem gegen das Bahn-Führungselement 5 gedrückt werden und daran abrollen können.

Anstelle des L-förmigen Teilstücks der Segmente 2 ist zum Beispiel auch ein T-förmiges Teilstück denkbar. Insbesondere wenn kein Vakuumkasten 102 in der Mitte der Segmente 2 vorgesehen ist, kann das T-förmige Teilstück zum Beispiel mittig in den Segmenten 2 vorliegen.

So kann bei Betrachtung senkrecht auf die Antriebsrichtung 11 und auf die Querrichtung 12 im Positionierabschnitt 101 das Rahmenelement 63 von den Segmenten 2 bedeckt sein und das Rahmenelement 64 bei dem T-förmigen Teilstück ebenfalls von den Segmenten 2 bedeckt oder bei dem L-förmigen Teilstück außerhalb der Segmente 2 angeordnet sein.

Wie durch Fig. 6 und Fig. 7a und Fig. 7b beispielhaft veranschaulicht ist, ist es möglich, dass das Andrücksystem ein gefedertes Andrücksystem mit ein oder mehreren Federn ist und derart ausgestaltet ist, dass durch Federkräfte der ein oder mehreren Federn die Segment-Führungselemente 211 und das Bahn-Führungselement 4 in dem Positionierabschnitt 101 aneinander drückbar sind und/oder gedrückt werden. Hierzu weist das gefederte Andrücksystem mehrere Andrück-Rotationskörper (wie die durch Fig. 6 veranschaulichten Rotationskörper 213 oder die durch Fig. 7a veranschaulichten Rotationskörper 215 oder die durch Fig. 7b veranschaulichten Rotationskörper 214) auf, über welche die Federkräfte auf die Segmente 2 übertragbar sind, wobei die Andrück-Rotationskörper drehbar an den Segmenten 2 befestigt sind oder in dem Positionierabschnitt 101 drehbar außerhalb der Segmente 2 befestigt sind.

Wie durch Fig. 7a veranschaulicht ist, ist es möglich, dass die Andrück-Rotationskörper, wie der bevorzugt als Kurvenrolle gezeigte Rotationskörper 215, in dem Positionierabschnitt 101 gegen die mittels der ein oder mehreren Federn gefederte Leiste 51 drückbar sind. Damit wird durch die gefederte Leiste 51 die Kraft 112 in der Querrichtung 12 in das jeweilige Segment 2 eingeleitet und dieses mit seinem Segment-Führungselement 211 oder seinen mehreren Segment-Führungselementen 211 gegen das Bahn-Führungselement 4, insbesondere die Laufschiene, gedrückt. Im Betrieb der Transportvorrichtung 1 können die Segmente 2 dabei in Antriebsrichtung 11 an dem Bahn-Führungselement 4 entlang verfahren werden.

Die ein oder mehreren Federn sind beispielhaft und schematisch als jeweils eine Schraubenfeder gezeigt, umfassen jedoch alternativ oder zusätzlich vorzugsweise mehrere Schraubenfedern und/oder eine oder mehrere Tellerfedern und/oder eine oder mehrere Blattfedern oder bestehen daraus.

Wie durch Fig. 7b beispielhaft veranschaulicht ist, ist es auch möglich, dass die Andrück-Rotationskörper, wie der gezeigte Rotationskörper 214, durch die mittels der ein oder mehreren Federn gefederten Leiste 51 gegen die Segment-Führungselemente 211 drückbar sind. Die gefederte Leiste 51 kann zum Beispiel eine Rollenleiste, vorzugsweise einen Flachkäfig mit Rollen, bevorzugt mit Nadelrollen umfassen.

Jedes Segment 2 der durch die Fig. 6 oder 7a veranschaulichten Transportvorrichtung 1 weist vorzugsweise mindestens zwei, vorzugsweise genau zwei, der Rotationskörper 213 oder 215 auf. Die Rotationskörper 214 der durch Fig. 7b veranschaulichten Transportvorrichtung 1 sind vorzugsweise in regelmäßigen Abständen entlang der Antriebsrichtung 11 angeordnet, so dass mindestens zwei Rotationskörper 214 innerhalb einer Breite vorgesehen sind, die einer Breite der Segmente 2 in der Antriebsrichtung 11 entspricht.

Fig. 8 bis 11 zeigen jeweils schematische Querschnitte eines Teils der Transportvorrichtung 1. Dieser durch eine der Fig. 8 bis 11 gezeigte Teil ist zum Beispiel Teil einer Transportvorrichtung 1, die außerhalb des gezeigten Teils wie eine durch eine der Fig. 1, 2a, 4, 5 oder 6 veranschaulichte Transportvorrichtung 1 ausgebildet ist.

Fig. 8 veranschaulicht beispielhaft eine Ausführungsform, wobei die Segment-Führungselemente 211 Kurvenrollen sind und gegen ein als Laufschiene ausgebildetes Bahn-Führungselement 4 gedrückt werden. Das Bahn-Führungselement 4 ist dabei an dem Rahmenelement 63 befestigt, so dass ein von den Segmenten 2 hervorstehender Teil mit der Kurvenrolle zwischen den Rahmenelementen 63 und 64 angeordnet ist, aber insbesondere kein weiteres Rahmenelement auf der anderen (in Fig. 8 nicht gezeigten) Seite der Segmente 2 zur Bereitstellung des Bahn-Führungselements 4 benötigt wird.

Fig. 9 veranschaulicht beispielhaft eine Ausführungsform, wobei das bevorzugt als Laufschiene ausgebildete Bahn-Führungselement 4 an dem Rahmenelement 64 befestigt ist. Die Segmente 2 weisen dabei Segment-Führungselemente 211 in Form von Rotationskörpern, wie zum Beispiel Rollen oder Nadeln, auf, welche drehbar in den Segmenten 2 angeordnet sind. Das Rahmenelement 63 weist hierbei den Bahn-Magneten 5 oder die mehreren Bahn-Magneten auf und die Segmente 2 weisen die Segment-Magneten derart auf, dass sie einen Luftspalt zu den Bahn-Magneten 5 oder den mehreren Bahn-Magneten bilden und eine abstoßende Wirkung die Segment-Führungselemente 211 gegen das Bahn-Führungselement 4 drückt. Das Ausführungsbeispiel der Fig. 10 ist demgegenüber abgewandelt, dass das Bahn-Führungselement 211 von einer Oberfläche des jeweiligen Segments 2, insbesondere der Trägerplatte 21 ausgebildet wird, wobei die Oberfläche von dem Andrücksystem gegen Rotationskörper gedrückt wird, welche von dem Bahn-Führungselement 4 aufgewiesen werden. Die Rotationskörper des Bahn-Führungselements 4 sind vorzugsweise in regelmäßigen Abständen entlang der Antriebsrichtung 11 angeordnet, so dass mindestens zwei Rotationskörper 214 innerhalb einer Breite vorgesehen sind, die einer Breite der Segmente 2 in der Antriebsrichtung 11 entspricht. Die Rotationskörper der Segment-Führungselemente 211 oder des Bahn-Führungselements 4 können jeweils zum Beispiel von einer Rollenleiste, vorzugsweise einem Flachkäfig mit Rollen, bevorzugt mit Nadelrollen aufgewiesen werden.

Die Fig. 11 und die Fig. 12 veranschaulichen anhand schematischer Querschnitte eines Teils der Transportvorrichtung 1 Ausführungsformen, wobei nur ein Rahmenelement 65 verbaut ist, um das Andrücksystem und das Bahn-Führungselement 4 umzusetzen. Weitere Rahmenelemente sind damit natürlich möglich, aber für die Ausbildung des Andrücksystems und des Bahn-Führungselements 4 nicht zwingend notwendig. Hierzu weist das Rahmenelement 65 den oder die Bahn-Magneten 5 und das Bahn-Führungselement 4 auf und die Segmente 2 weisen entsprechend an einer dem Rahmenelement 65 zugewandten Seite die Segment-Magneten 212 und die Segment-Führungselemente 211 auf. Der Bahn-Magnet 5 oder die mehreren Bahn-Magnete und die Segment-Magnete 212 können dabei ausgestaltet sein, wie zu den obigen Ausführungen beschrieben ist, wobei sie jedoch einander anziehend, d.h. vorzugsweise entsprechend unterschiedlich gepolt, sind. Bei dem Ausführungsbeispiel der Fig. 12 sind die Segment-Führungselemente 211 Rotationskörper, wie Rollen oder Nadeln, welche drehbar in den Segmenten 2 angeordnet sind. Bei dem Ausführungsbeispiel der Fig. 12 sind die Segment-Führungselemente 211 Kurvenrollen.

Bei einer weiteren, nicht abgebildeten Ausführungsform der Transportvorrichtung 1, weist diese sich anziehende Segment-Magnete 212 und ein oder mehrere Bahn-Magnete 5 auf, wobei die Segment-Magnete 212 im Querschnitt rechts oder links an einer Außenseite an den Segmenten 2 angeordnet sind, wobei die Segment-Führungselemente 211 an oder in dieser Außenseite befestigt sind und gegenüberliegend von der Außenseite ein Rahmenelement angeordnet ist, welches die ein oder mehreren Bahn-Magnete und das Bahn-Führungselement aufweist.

Bei einer weiteren, nicht abgebildeten Ausführungsform der Transportvorrichtung 1, weist diese sich anziehende Segment-Magnete 212 und ein oder mehrere Bahn-Magnete 5 auf, wobei die Segment-Magnete 212 im Querschnitt rechts oder links an einer Seite eines hervorstehenden Teilstücks eines T-förmigen Bereichs der Segmente 2 angeordnet sind, wobei die Segment-Führungselemente 211 an oder in dieser Außenseite befestigt sind und gegenüberliegend von der Außenseite ein Rahmenelement angeordnet ist, welches die ein oder mehreren Bahn-Magnete und das Bahn-Führungselement aufweist.

Weiter ist auch eine Anordnung mit sich anziehenden und sich abstoßenden Magneten möglich.

Wie durch obige Ausführungsbeispiele veranschaulicht ist, weist die Transportvorrichtung 1 bevorzugt mehrere Rotationskörper auf, welche von den Segment-Führungselementen 211 und/oder von dem Bahn-Führungselement 4 drehbar gelagert aufgewiesen werden und derart angeordnet sind, dass durch ein Drehen der Rotationskörper die Segment-Führungselemente 211 an dem Bahn-Führungselement 4 entlang bewegbar sind. Die Rotationskörper sind dabei vorzugsweise um eine Achse drehbar gelagert, welche senkrecht zur Querrichtung 12 und bevorzugt senkrecht zur Antriebsrichtung 11 verläuft. Zweckmäßigerweise lässt sich somit jedes Segment 2 mit einer definierten Bahn an dem Bahn-Führungselement 4 entlangfahren.

Fig. 13 zeigt schematisch eine Transportvorrichtung 1 der Variante A, welche beispielhaft in einer Druckvorrichtung 10 mit einer Druckeinheit 100 und einem Vakuumkasten 102 gezeigt ist. Wie dies durch Fig. 13 beispielhaft veranschaulicht ist, kann es sich bei der Transportvorrichtung 1 also bevorzugt um eine Vakuum-Transportvorrichtung handeln. Die Druckvorrichtung 10 ist vorzugsweise, wie zum Ausführungsbeispiel der Fig. 1 beschrieben, ausgestaltet. Der Vakuumkasten 102 kann ebenfalls ausgebildet sein, wie zum Ausführungsbeispiel der Fig. 1 beschrieben ist.

Die Verwendung der anhand der Fig. 13 veranschaulichten Transportvorrichtung 1 in der Druckvorrichtung 10, insbesondere mit zumindest einer Druckeinheit, wie der Druckeinheit 100, und mit zumindest einem Vakuumkasten, wie dem Vakuumkasten 102, ist optional. Eine Verwendung in einer Druckvorrichtung und/oder zum Bedrucken von Substraten, insbesondere von Bögen, ist jedoch bevorzugt. Andere Verwendungen der Transportvorrichtung 1, wie diese insbesondere zu Fig. 1 beschrieben sind, sind ebenfalls möglich.

Vorzugsweise wird unter Verwendung der Transportvorrichtung 1 ein Beschichtungs- oder Druckverfahren durchgeführt, welches zumindest folgende Schritte aufweist: Aufnehmen je eines Substrats 201 mittels mehrerer der Segmente 2;
Beschichten oder Bedrucken des Substrats 201 innerhalb des Positionierabschnitts 101. Beim Beschichten oder Bedrucken werden die Segment-Führungselemente 211 innerhalb des Positionierabschnitts 101 mittels eines Andrücksystems gegen ein Bahn-Führungselement gedrückt, wie dies weiter unten näher beschrieben wird.

Die Transportvorrichtung 1 umfasst Segmente 2 zum Transport der Substrate 201. In Fig. 13 sind zwei solcher Segmente 2 an der Stelle A schematisch dargestellt. Wie hiermit veranschaulicht ist, sind die Segmente 2 über Gelenke 200 derart miteinander verbunden, dass die Segmente 2 das Segment-Zugmittel 2000 ausbilden, welches somit zugleich das Transportband 20 zum Transport der Substrate 201 darstellt.

Fig. 14 veranschaulicht auf der linken Seite schematisch die zwei Segmente 2, welche in Fig. 13 an der Stelle A des Transportbands 20 gezeigt sind. Auf der rechten Seite der Fig. 14 sind zwei Segmente 2 schematisch veranschaulicht, wie diese in Fig. 13 an der Stelle B vorliegen. Die Segmente 2 sind also, wie in Fig. 14 links zu sehen ist, über Gelenke 200, die zum Beispiel Scharniere sind, mittels eines Scharnierbolzens 210 miteinander und rotierbar zueinander verbunden. Hierzu weisen die Segmente 2 jeweils die Gelenkelemente 2101 mit je einer Öffnung pro Gelenkelement 2101 auf, durch welche der Scharnierbolzen 210 verläuft. Weitere Segmente zwischen den Segmenten 2 der Stellen A und B sind zur Veranschaulichung nicht abgebildet. Die Segmente 2 der Stellen A und B sind jedoch über weitere Segmente mit entsprechenden Gelenken miteinander verbunden, so dass sich ein bevorzugt endloses Segment-Zugmittel 2000 ergibt, wie dieses durch Fig. 13 veranschaulicht ist.

Die Transportvorrichtung 1 umfasst zudem ein Antriebssystem zum Bewegen der Segmente 2 in der Antriebsrichtung 11 entlang einer endlosen Bahn. Wie insbesondere durch rechte Abbildung der Fig. 14 weiter veranschaulicht ist, weist das Antriebssystem hierzu ein Antriebselement 31 zur Übertragung einer Kraft auf die Segmente 2 auf, wobei das Antriebselement 31 der Variante A hierzu in bevorzugt direktem Eingriff mit dem Segment-Zugmittel 2000 angeordnet ist. Beispielsweise ist das Segment-Zugmittel 2000 eine Kette und das Antriebselement 31 weist als Übertragungselemente Kettenräder auf, welche die Segmente 2, die jeweils in Form eines Kettenglieds ausgebildet sind, direkt kontaktiert und somit eine Antriebskraft auf diese überträgt. Eine hierzu geeignete beispielhafte Form der Segmente 2 ist insbesondere durch Fig. 22 veranschaulicht.

Wie dies weiter durch Fig. 13 veranschaulicht ist, ist es möglich, dass das Antriebselement 31 mehrere mit Kettenrädern bestückte Wellen aufweist. Fig. 13 zeigt zwei Wellen mit solchen Kettenrädern. Je nach Anforderungen können dies jedoch auch mehr als zwei Wellen sein, beispielsweise indem das Antriebselement 31 zwischen den gezeigten Wellen mit Kettenrädern zwei weitere Wellen mit Kettenrädern aufweist. Beispielsweise weist das Antriebssystem insgesamt vier Wellen mit je sechs Kettenrädern auf.

Je breiter das Segment-Zugmittel 2000 in der Querrichtung 12 ist, desto mehr Kettenräder sind vorzugsweise je Welle angeordnet, um insbesondere einen geraden und gleichmäßigen Antrieb des Segment-Zugmittels 2000 zu ermöglichen.

Weiter ist es möglich, dass in der Transportvorrichtung 1 ein oder mehrere Wellen mit Kettenrädern als Umlenkelemente 300 vorgesehen sind, wie diese in Fig. 13 beispielhaft gezeigt sind. Vorzugsweise weisen diese Wellen weniger Kettenräder auf als die ein oder mehreren Wellen des Antriebselements 31.

Die Segmente 2 weisen in der Querrichtung 12, die quer zur Antriebsrichtung 11 verläuft, eine Bewegungsfreiheit auf. Diese ist hier insbesondere dadurch gegeben, dass die Gelenkelemente 2101 jeweils in der Querrichtung 12 auf dem Scharnierbolzen 210 beweglich sind, vorzugsweise begrenzt beweglich sind. Insbesondere sind so auf einem Scharnierbolzen 210 jeweils zwei benachbarte Segmente 2 in der Querrichtung 12 gegeneinander verschiebbar gelagert, bevorzugt mit einem Spiel gegeneinander verschiebbar gelagert.

Eine Bewegungsfreiheit liegt hier insbesondere auch gegenüber dem Antriebselement 31 vor. Hierzu kann eine Profilierung der Gelenkelemente 2101, mit welcher das Antriebselement 31 in Eingriff angeordnet ist, in Querrichtung 12 eine höhere Breite aufweisen als die Profilierung des Antriebselements 31, insbesondere als die Zahnbreite der Kettenräder. Somit kann sich ein jeweiliges Segment 2, welches sich im Eingriff mit beispielsweise einem jeweiligen Kettenrad des Antriebselements 31 befindet, innerhalb eines Spiels in der Querrichtung 12 relativ zu dem jeweiligen Kettenrad bewegen.

Somit weißen die Segmente 2, insbesondere außerhalb des Positionierabschnitts 101, eine Bewegungsfreiheit in der Querrichtung 12 auch gegenüber einem unbeweglichen Referenzpunkt auf.

Fig. 14 zeigt schematisch vergrößerte Seitenansichten des Segment-Zugmittels 2000 an den Stellen A und B. Auf der rechten Seite der Fig. 14 zeigt die Querrichtung 12 in die Bildebene hinein oder aus der Bildebene heraus. Bewegt sich das Antriebselement 31, beispielsweise hier aufgrund eines Spiels seiner Wellenlagerung, in die Bildebene hinein, so kann die Position der Segmente 2 im Positionierabschnitt 101 gehalten werden und eine sich in der Querrichtung 12 bewegende Relativbewegung der Segmente 2 im Positionierabschnitt 101 gegenüber dem Antriebselements 31 ausgeführt werden. Außerhalb des Positionierabschnitts 101 ist es hierbei möglich, dass sich die Segmente 2 auf dem Antriebselement 31 in der Querrichtung 12 bewegen oder sich zumindest teilweise mit dem Antriebselement 31 in der Querrichtung 12 bewegen oder aufgrund anderer Einflüsse in der Querrichtung 12 bewegen, wobei allerdings die Position der Segmente 2 im Positionierabschnitt 101 entsprechend der durch das Bahn-Führungselement 4 und die Segment-Führungselemente 211 vorgegebenen Position gehalten wird, wie dies insbesondere nachfolgend anhand der Fig. 15 weiter veranschaulicht wird. Wie insbesondere aus der zuvor beschriebenen Bewegungsfreiheit hervorgeht, kann dieses Halten der Position dabei insbesondere mit einer Relativbewegung der Segmente 2 innerhalb des Positionierabschnitts 101 gegenüber Segmenten 2 außerhalb des Positionierabschnitts 101 und/oder gegenüber dem Antriebselement 31, das dabei innerhalb und/oder außerhalb des Positionierabschnitts 101 vorliegen kann, einhergehen.

Fig. 15 veranschaulicht schematisch in Draufsicht die Transportvorrichtung 1, wie diese anhand der Fig. 13 und 14 veranschaulicht ist, im Bereich des Positionierabschnitts 101. Fig. 15 zeigt dabei nur vier Segmente 2, welche jeweils über ein Gelenk 200 miteinander verbunden sind. Weitere vorhandene Segmente, die zur Ausbildung des Segment-Zugmittels 2000 vorgesehen sind, sind nur übersichtshalber nicht abgebildet. Fig. 16 veranschaulicht schematisch eine vergrößerte Seitenansicht auf einen Ausschnitt des Segment-Zugmittels 2000 bei einer Betrachtungsrichtung, welche in Fig. 15 einer Betrachtung von rechts nach links entspricht. Fig. 17 veranschaulicht schematisch eine Seitenansicht auf die Transportvorrichtung 1 bei einer Blickrichtung in Fig. 15 von unten nach oben. Fig. 18 veranschaulicht schematisch das Segment-Zugmittel 2000 anhand einer Schnittdarstellung durch sechs Segmente 2 eines Segment-Zugmittels 2000 bei einer Betrachtungsrichtung, welche in Fig. 15 einer Betrachtung von links nach rechts entspricht, wobei in Fig. 18 insbesondere jeweils ein Kopf eines Scharnierbolzens 210 sichtbar ist, der in Fig. 15 nicht abgebildet ist, aber (zweckmäßigerweise zur Positionierung des Scharnierbolzens in den jeweiligen Öffnungen) vorhanden sein kann. Fig. 19 veranschaulicht schematisch eine die sechs Segmente 2 bei einer Betrachtungsrichtung, welche in Fig. 15 einer Betrachtung von rechts nach links entspricht. In den Fig. 18 und 19 sind dabei zur vereinfachten Darstellung nur Gelenkelemente 2101 gezeigt, die in einer senkrecht zur Blickrichtung aufgespannten Ebene liegen.

Jedes Segment 2 der Variante A bildet nun vorzugsweise jeweils ein Segment-Führungselement 211 aus, welches in der Fig. 15 beispielsweise auf der linken Seite der Segmente 2 angeordnet ist. Hier bilden die Segmente 2 zum Beispiel dadurch Segment-Führungselemente 211 aus, dass sie eine Oberfläche zum Gleiten an dem Bahn-Führungselement 4 aufweisen. Es ist hier auch denkbar, dass an den Segmenten 2 jeweils ein separates Segment-Führungselement angeordnet ist, welches zum Gleiten oder Abrollen an dem Bahn-Führungselement 4 ausgestaltet ist. Insbesondere können die Segment-Führungselemente jeweils von einem der Scharnierbolzen 210 ausgebildet werden, indem der jeweilige Scharnierbolzen einen als Segment-Führungselement ausgebildeten Teilbereich zwischen dem jeweiligen Segment, insbesondere dem äußersten Gelenkelement 2101, und dem Bahn-Führungselement 4 aufweist. Dieser Teilbereich kann beispielsweise ein Kopf des Scharnierbolzens sein, der infolge einer Kraft 112, die auf ein jeweiliges Segment 2 wirkt, von dem Segment 2 gegen das Bahn-Führungselement 4 gedrückt wird. In diesem Fall weist daher der Scharnierbolzen 210 zweckmäßigerweise eine Oberfläche zum Gleiten oder Abrollen an dem Bahn-Führungselement 4 auf.

Wie weiter durch Fig. 15 beispielhaft veranschaulicht ist, weist die Transportvorrichtung 1 ein Andrücksystem zum Ausüben der in der Querrichtung 12 wirkenden Kraft 112 auf die Segmente 2 auf. Hierdurch werden die Segment-Führungselemente 211 und das Bahn-Führungselement 4 derart gegeneinander gedrückt, dass die Segmente 2 in dem Positionierabschnitt 101 jeweils in der Querrichtung 12 unabhängig von einer in der Querrichtung 12 vorliegenden Position des Antriebselements 31 sowie von einer in der Querrichtung 12 vorliegenden Position von nicht im Positionierabschnitt 101 vorliegenden Segmenten 2 positionierbar sind. Die Segmente 2 weisen in dem Positionierabschnitt 101 in der Querrichtung 12 durch das Gegeneinanderdrücken von Segment-Führungselementen 211 und Bahn-Führungselement 4 so insbesondere auch eine Bewegungsfreiheit gegenüber einem unbeweglichen Referenzpunkt auf, die geringer ist als die Bewegungsfreiheit von Segmenten 2, wenn diese außerhalb des Positionierabschnitts 101 vorliegen. Es ist somit insbesondere auch möglich, dass gegenüber dem unbeweglichen Referenzpunkt die Bewegungsfreiheit des Antriebselements 31 größer ist als die Bewegungsfreiheit der Segmente 2 im Positionierabschnitt 101. Insbesondere ist also gegenüber dem unbeweglichen Referenzpunkt in der Querrichtung 12 in dem Positionierabschnitt 101 die Bewegungsfreiheit der Segmente 2 nahezu nicht vorhanden und/oder im Vergleich zur gegenüber dem unbeweglichen Referenzpunkt vorliegenden Bewegungsfreiheit des Antriebselements 31 und/oder der Segmente 2 außerhalb des Positionierabschnitts 101 reduziert, indem insbesondere die Positionierung an dem Bahn-Führungselement 4 eine besonders exakte Position in der Querrichtung 12 vorgibt.

Wie durch Fig. 15 beispielhaft veranschaulicht ist, weist das Andrücksystem 3 hier Segment-Magnete 212 und Bahn-Magnete 5, welche sich gegenseitig abstoßen und so die Kraft 112 auf die Segmente 2 ausüben, auf. Die Segment-Magnete 212 sind hierbei bevorzugt Magnetbolzen. Die Bahn-Magnete 5 sind beispielsweise Quadermagnete.

Wie dies in den Fig. 15 und 17 beispielhaft zu sehen ist, bilden die Gelenkelemente 2101 in der Querrichtung bevorzugt mehrere Öffnungen aus, durch welche je Gelenk 200 eine Achse 2102 verläuft, die beispielhaft mittels des jeweiligen Scharnierbolzens 210 vorgegeben ist. Um diese Achse 2102 sind je zwei benachbarte Segmente 2 rotierbar. Die Öffnungen der Gelenkelemente 2101 bilden insbesondere Gleitführungen für den Scharnierbolzen 210 aus, mittels welcher die jeweiligen Gelenkelemente 2101 zweier benachbarter Segmente 2 um den Scharnierbolzen 210 herum rotierbar und dabei in der Querrichtung 12 begrenzt entlang des Scharnierbolzens 210 beweglich sind.

Der Scharnierbolzen 210 verläuft dabei vorzugsweise je Segment 2 durch einen Teil von Öffnungen, welche von Gelenkelementen 2101 zweier benachbarter Segmente 2 ausgebildet sind. Wie dies in Fig. 15 anhand der rechten Seite sowie in Fig. 21 auf der linken Seite der Segmente 2 beispielhaft veranschaulicht ist, ist in einem anderen Teil der Öffnungen (der hier beispielsweise nur die jeweils äußerste Öffnung darstellt) je Segment 2 einer der Segment-Magnete 212 angeordnet. **In** dieser Öffnung ist der jeweilige Segment-Magnet 212 bevorzugt mittels einer Presspassung befestigt. Weiter bevorzugt weisen die Segment-Magnete 212 einen Anschlag auf, der hier beispielsweise durch einen Kopf des Magnetbolzens ausgebildet ist und so bevorzugt eine exakte Positionierung der Segment-Magnete 212 in der jeweiligen Öffnung ermöglicht.

Anstelle der Segment-Magnete 212 in Form eines Bolzens, sind auch Ausführungen mit Segment-Magneten in Form eines anderen Befestigungselementes, vorzugsweise einer Schraube oder eines Stiftes, oder in Form einer Platte oder dergleichen denkbar, welche bevorzugt in oder an jeweils einem von dem jeweiligen Segment 2 bereitgestellten Haltemittel befestigt sind. Diese Haltemittel können eine oder mehrere der Öffnungen mit oder ohne ein Gewinde sein oder als separat zu den, vorzugsweise auf einer Achse liegenden Öffnungen, an oder in den Segmenten 2 angeordnet sein.

Das Segment-Zugmittel 2000 ist also bevorzugt eine Scharnierbandkette. Anstelle der durch die Gelenkelemente 2101 und Scharnierbolzen 210 ausgebildeten Gelenke 200 sind hier je nach Anforderungen und Substrat aber auch andere Mittel zur Bereitstellung der Beweglichkeit von Kettengliedern gegeneinander denkbar, die bei bekannten Förderketten, wie z.B. Kunststoff Modulbänder eingesetzt werden, wenn diese ein ausreichendes Spiel der Segmente 2 untereinander sowie gegenüber dem Antriebselement 31 aufweisen, so dass die Positionierung im Positionierabschnitt 101 über das Andrücksystem und die Bahn- und Segment-Führungselemente gewährleistet ist.

Die Segmente 2 der zum Beispiel durch die Fig. 15 veranschaulichten Transportvorrichtung 1 sind in der Querrichtung 12 vorzugsweise gegeneinander beweglich, indem diese in vorgegebenen Grenzen entlang des Scharnierbolzens 210 beweglich sind. Dies ermöglicht eine Positionierung im Positionierabschnitt 101 mit geringen zwischen den Segmenten 2 herrschenden Kräften und Biegungen und entsprechend geringem Verschleiß. Gleichzeitig können für diese Beweglichkeit vorgesehene Spalte zwischen den Segmenten 2 für die Beaufschlagung eines Unterdrucks mittels des Vakuumsystems genutzt werden. Die Segmente 2 des Segment-Zugmittels 2000 weisen daher bevorzugt jeweils eine geschlossene Oberfläche ohne Löcher für ein Vakuumsystem auf. Der Vakuumkasten 102 ist dabei zweckmäßigerweise in dem Positionierabschnitt 101 vorgesehen, so dass mittels eines durch ein oder mehrere Lüfter erzeugten Luftstroms der Unterdruck in den Spalten zwischen den Segmenten 2 erzeugbar ist.

Die Segmente 2 weisen vorzugsweise einen Kunststoff auf, der ein Gleitwerkstoff ist. Insbesondere sind die Trägerkörper 2001, die in den Fig. 14, 16 und 18 bis 22 zu sehen sind, durch ein Spritzgießen eines Gleitwerkstoffs geformt. Der Gleitwerkstoff bildet bevorzugt die durch die Segmente 2 ausgebildeten Segment-Führungselemente 211 sowie die Gelenkelemente 2101 aus. Der Gleitwerkstoff ist hier beispielsweise POM. Es ist aber auch denkbar, dass der Gleitwerkstoff ein oder mehrere der folgenden Materialien umfasst oder daraus besteht: PE, PET, PTFE, PVDF, PA. Bevorzugt besteht hierbei das Bahn-Führungselement 4 ebenfalls aus einem Gleitwerkstoff oder umfasst einen Gleitwerkstoff. So bildet das Bahn-Führungselement 4 mit den Segment-Führungselementen 211 jeweils eine Gleitführung aus. Der Gleitwerkstoff des Bahn-Führungselements 4 ist oder umfasst hier daher beispielsweise PTFE. Es ist aber auch denkbar, dass der Gleitwerkstoff des Bahn-Führungselements 4 ein oder mehrere der folgenden Materialien umfasst oder daraus besteht: Aluminium, Stahl mit PTFE-Beschichtung.

Es ist zudem zweckmäßig, dass das Bahn-Führungselement 4 und die Segment-Führungselemente 211 geschliffen sind.

Zusätzlich weisen die Segmente 2 als eine Aufnahmeschicht jeweils die Gummischicht 2002 zur Ausbildung einer Oberfläche zur Aufnahme der Substrate 201 auf. Die Gummischicht 2002 kann insbesondere auf den Trägerkörper 2001 gespritzt oder anderweitig beschichtet sein. Vorzugsweise bildet die Gummischicht 2002 auf einem jeweiligen Segment 2 einen geschlossenen Bereich. Es ist jedoch auch möglich, dass die Gummischicht mehrere Teilbereiche bildet.

**In** dem Positionierabschnitt 101 sind bevorzugt mindestens 50 Segmente gleichzeitig gegen das Bahn-Führungselement 4 drückbar und/oder werden gleichzeitig gegen das Bahn-Führungselement 4 gedrückt. Zudem können je Segment 2 und je Rotationsachse bevorzugt mindestens 9 Gelenkelemente 2101 mit je einer Öffnung vorliegen. Bevorzugt sind die Segmente 2 in Antriebsrichtung 11 jeweils maximal 25,4 mm lang und in der Querrichtung 12 vorzugsweise mindestens 15,0 cm lang. In Fig. 15 kann hierzu entlang der Antriebsrichtung 11 die Entfernung zwischen einer gedachten Linie mit den obersten Punkten und einer gedachten Linie mit den untersten Punkten eines Segments 2 gemessen werden und/oder entlang der Querrichtung 12 die Entfernung zwischen einer gedachten Linie mit den am weitesten links liegenden Punkten und einer gedachten Linie mit den am weitesten rechts liegenden Punkten eines Segments 2 gemessen werden. Die Anzahl der Segmente 2 kann allerdings insbesondere je nach Ausführung unterschiedliche Werte annehmen und steht zweckmäßigerweise in direktem Zusammenhang mit der Größe (Teilung) der Segmente 2, die z.B. in Zoll angegeben werden und der Länge des Positionierabschnitts 101.

Weiter ist es möglich, dass zumindest im Positionierabschnitt 101 eine Auflageschicht 1201 vorgesehen ist, wie diese in Fig. 15 und 17 zu sehen ist. Die Auflageschicht 1201 besteht bevorzugt aus einem Gleitwerkstoff und ist insbesondere derart fixiert, dass die Segmente 2 darüber im Positionierabschnitt 101 in einer definierten Position in einer Höhenrichtung, d.h. in Fig. 17 entlang einer Richtung von oben nach unten, aufweisen. Die Auflageschicht 1201 kann dabei mit mehreren Löchern, insbesondere Schlitzen, versehen sein, um das Beaufschlagen der Spalte zwischen den Segmenten 2 mit einem Unterdruck zum Halten der Substrate 201 zu ermöglichen.

Fig. 20 bis 22 veranschaulichen ein beispielhaftes Transportband 20, welches von einem Segment-Zugmittel 2000 in Form einer Kette ausgebildet ist und insbesondere in einer anhand einer der Fig. 13 bis 19 veranschaulichten Ausführungsform vorliegt, anhand von Ausschnitten mit je drei Segmenten 2 des Segment-Zugmittels 2000.

Fig. 20 veranschaulicht insbesondere die Ausbildung der Gelenkelemente 2101 durch den Trägerkörper 2001, wobei auf dem Trägerkörper 2001 jeweils eine Aufnahmeschicht, nämlich die Gummischicht 2002, angeordnet ist.

Fig. 21 veranschaulicht anhand eines Schnittes entlang der Rotationsachse, wie der in Fig. 15 gezeigten Achse 2102, insbesondere das Zusammenwirken der Gelenkelemente 2101 zweier benachbarter Segmente 2 über den Scharnierbolzen 210, wobei in einer äußersten Öffnung je Segment 2 der Segment-Magnet 212 in Form eines Magnetbolzens vorgesehen ist.

Fig. 22 veranschaulicht das Segment-Zugmittel 2000 beispielhaft anhand einer Ansicht von unten auf einen Ausschnitt des Segment-Zugmittels 2000. Wie hiermit veranschaulicht ist, ist das zweckmäßigerweise als Kette ausgebildete Segment-Zugmittel 2000 derart ausgeformt, dass eine Antriebskraft direkt über eine Profilierung eines Übertragungselements, insbesondere in der Form von Zähnen ein oder mehrerer Kettenräder, auf das Segment-Zugmittel 2000 ausübbar ist.

Die durch eine der Fig. 13 bis 22 veranschaulichte Transportvorrichtung 1 entspricht also insbesondere der Variante A. Die durch eine der Fig. 1 bis 12 veranschaulichte Transportvorrichtung 1 entspricht insbesondere der Variante B. Anhand der Fig. 13 bis 22 ist hierbei ein Andrücksystem mittels zweier abstoßender Magnete veranschaulicht. Es ist insbesondere jedoch auch möglich, die Kraft zum Andrücken der Segment-Führungselemente gegen das Bahn-Führungselement mittels sich anziehender Magnete oder anderen Systemen, wie zum Beispiel gefederten Systemen, auszubilden. Insbesondere sind auch in einer durch die Fig. 13 bis 22 veranschaulichten Variante A der Transportvorrichtung 1 die entsprechenden, anhand einer der Fig. 1 bis 12 beschriebenen Andrücksysteme und Segment- sowie Bahn-Führungselemente zum Drücken der Segment-Führungselemente an das Bahn-Führungselement, möglich. Weiter sind auch bei einer durch eine der Fig. 13 bis 22 veranschaulichten Variante A entsprechende Ausführungen zum Einstellen der Kraft, mit welcher im Positionierabschnitt die Segment-Führungselemente gegen das Bahn-Führungselement gedrückt werden möglich. Beispielsweise kann in der Variante A vorgesehen sein, dass eine Position der Segment-Magneten 212, insbesondere der Magnetbolzen, oder eine Position der ein oder mehreren Bahn-Magnete 5 in der Querrichtung 12 einstellbar ist, derart, dass mittels eines Abstands der Segment-Magneten 212, insbesondere der Magnetbolzen, zu den ein oder mehreren Bahn-Magneten 5 in dem Positionierabschnitt 101 eine Anziehungskraft oder eine Abstoßungskraft zwischen den Segment-Magneten 212 und den ein oder mehreren Bahn-Magneten 5 einstellbar ist.

Insbesondere ist es auch mittels der durch die Fig. 13 bis 22 veranschaulichten Variante A möglich, dass die Bewegungsfreiheit der Segmente 2 und/oder eine maximale Abweichung von einer Soll-Position der Segmente 2 im Positionierabschnitt 101 ausgehend von einer mittleren Position in einem Bereich von - 0,02 mm bis + 0,02 mm liegt und/oder dass die Bewegungsfreiheit der Segmente 2 in einer Spanne von kleiner oder gleich 0,04 mm liegt.

Wie durch Fig. 13 weiter veranschaulicht ist, bilden die Segmente 2 das Transportband 20, das in der Variante A das Segment-Zugmittel 2000 ist, vorzugsweise entlang der endlosen Bahn aus. Hierzu weist die Transportvorrichtung 1 beispielsweise ein oder mehrere Umlenkrollen, wie die zwei dargestellten Umlenkrollen 300 auf und das Antriebselement 31 weist in dieser bevorzugten Ausführungsform ebenfalls eine Umlenkfunktion auf. Die Bahn wird somit in Antriebsrichtung 11 bevorzugt hinter dem Positionierabschnitt 101 nach unten geleitet und dann wieder nach oben zurück zu dem Positionierabschnitt 101 geleitet. Die Anzahl und Anordnung der Umlenkrollen kann je nach Anwendung auch abweichend gewählt werden und das Antriebselement 31 kann optional auch ohne Umlenkfunktion ausgebildet werden oder Wellen mit Kettenrädern ohne Umlenkfunktion aufweisen. Ein Abstützen eines unteren Teils der Segmente 2, wie zu Fig. 4 beschrieben ist, ist ebenfalls bei der Variante A möglich. Es ist weiter auch denkbar, dass die Bahn in einer Ebene verläuft und hinter dem Positionierabschnitt nach links oder rechts geleitet und wieder zurück zu dem Positionierabschnitt 101 geleitet wird. Hierzu können die Gelenke 200 entsprechend an die Gelenke von Plattenketten, Kunststoff Modulbänder und/oder dergleichen angepasst werden.

Es ist natürlich auch ein gespiegelter Aufbau der schematisch anhand der Figuren veranschaulichten Transportvorrichtung 1 möglich.

Die in Zusammenhang mit der Transportvorrichtung 1 beschriebenen Merkmale, Wirkungen und Vorteile können analog auch auf die Druckvorrichtung 10 und auf das Beschichtungs- und/oder Druckverfahren übertragen werden und gelten somit als mit offenbart. Gleiches gilt in die umgekehrte Richtung: Merkmale, Wirkungen und Vorteile, die in Zusammenhang mit dem Beschichtungs- und/oder Druckverfahren beschrieben sind, sind auch auf die Transportvorrichtung 1 und die Druckvorrichtung 10 übertragbar und gelten als mit offenbart.

### Bezugszeichenliste:

- 1: Transportvorrichtung
- 10: Druckvorrichtung
- 11: Antriebsrichtung
- 100: Druckeinheit
- 101: Positionierabschnitt
- 102: Vakuumkasten
- 1021: Auflageschicht
- 110: Idealbewegung
- 111: maximaler Abstand
- 112: Kraft
- 2: Segment/e
- 20: Transportband
- 21: Transportplatte/n
- 211: Segment-Führungselement/e
- 212: Segment-Magnet/e
- 213, 214, 215: Rotationskörper
- 200: Gelenk/e
- 2000: Segment-Zugmittel
- 2001: Trägerkörper
- 2002: Gummischicht
- 210: Scharnierbolzen
- 2101: Gelenkelement/e
- 2102: Achse/n
- 22: Lochplatte/n
- 31: Antriebselement/e
- 32: Zugmittel
- 33: Führungseinheit/en
- 331: Schlitten
- 332: Führungsschiene
- 4: Bahn-Führungselement
- 5: Bahn-Magnet/e
- 51: gefedertes Andrückelement, gefederte Leiste
- 61, 62, 63, 64, 65: Rahmenelemente
- A, B: Stellen des Segment-Zugmittels

## Patentansprüche

1. Transportvorrichtung (1), insbesondere zur Verwendung in einer Druckvorrichtung (10), umfassend Segmente (2) zum Transport von Substraten (201) und ein Antriebssystem (3) zum Bewegen der Segmente (2) in einer Antriebsrichtung (11) entlang einer endlosen Bahn,
wobei in einer Variante A die Segmente (2) über Gelenke (200), insbesondere über Scharniere, derart miteinander verbunden sind, dass die Segmente (2) ein Segment-Zugmittel (2000) ausbilden, wobei das Antriebssystem (3) ein Antriebselement (31) zur Übertragung einer Kraft auf die Segmente (2) aufweist, wobei das Antriebselement (31) in direktem Eingriff mit dem Segment-Zugmittel (2000) angeordnet ist, wobei die Segmente (2) in einer Querrichtung (12), die quer zur Antriebsrichtung (11) verläuft, eine Bewegungsfreiheit, insbesondere gegenüber einem unbeweglichen Referenzpunkt der Transportvorrichtung (1) und/oder gegenüber dem Antriebselement (31), aufweisen, oder
wobei in einer Variante B das Antriebssystem (3) ein Antriebselement (31) und ein oder mehrere endlose Zugmittel (32) zur Übertragung einer von dem Antriebselement (31) ausgeübten Kraft auf die Segmente (2) aufweist, wobei die ein oder mehreren Zugmittel (32) in einer Querrichtung (12), die quer zur Antriebsrichtung (11) verläuft, eine Bewegungsfreiheit, insbesondere gegenüber einem unbeweglichen Referenzpunkt der Transportvorrichtung (1) und/oder gegenüber dem Antriebselement (31), aufweisen,
wobei an den ein oder mehreren Zugmitteln (32) entlang der Antriebsrichtung (11) die Segmente (2) mittels Querführungen (33) aufeinander abfolgend befestigt sind, wobei die ein oder mehreren Zugmittel (32) je Segment (2) mittels ein oder mehrerer der Querführungen (33) in der Querrichtung (12) in Relation zu dem jeweiligen Segment (2) beweglich angeordnet sind;
und wobei in der Variante A und/oder B jedes Segment (2) jeweils mindestens ein Segment-Führungselement (211) aufweist oder ausbildet, und
wobei die Transportvorrichtung (1) ein Andrücksystem zum Ausüben einer in der Querrichtung (12) wirkenden Kraft (112) auf die Segmente (2) aufweist, welches in einem Positionierabschnitt (101) die Segment-Führungselemente (211) und ein Bahn-Führungselement (4) derart gegeneinander drückt,
dass
die Segmente (2) in dem Positionierabschnitt (101) jeweils in der Querrichtung (12) unabhängig von einer in der Querrichtung (12) vorliegenden Position von Segmenten (2) außerhalb des Positionierabschnitts (101) und/oder unabhängig von einer in der Querrichtung (12) vorliegenden Position des Antriebselements (31) positionierbar sind, und/oder dass die Segmente (2) in dem Positionierabschnitt (101) in der Querrichtung (12) eine Bewegungsfreiheit, insbesondere gegenüber einem unbeweglichen Referenzpunkt, aufweisen, die geringer ist als die Bewegungsfreiheit von Segmenten (2) außerhalb des Positionierabschnitts (101) und/oder als die Bewegungsfreiheit des Antriebselements (31), insbesondere gegenüber dem unbeweglichen Referenzpunkt,
und/oder dass in der Variante B die Segmente (2) in dem Positionierabschnitt (101) jeweils in der Querrichtung (12) unabhängig von einer in der Querrichtung (12) vorliegenden Position der ein oder mehreren Zugmittel (32) positionierbar sind und/oder in der Variante B die Segment-Führungselemente (211) und ein Bahn-Führungselement (4) derart gegeneinander drückt, dass die Segmente (2) in dem Positionierabschnitt (101) in der Querrichtung (12) eine Bewegungsfreiheit, insbesondere gegenüber dem unbeweglichen Referenzpunkt und/oder gegenüber dem Antriebselement (31), aufweisen, die geringer ist als die Bewegungsfreiheit der ein oder mehreren Zugmittel (32).

2. Transportvorrichtung (1) nach Anspruch 1,
**dadurch gekennzeichnet,**
**dass** die Bewegungsfreiheit der Segmente (2) und/oder eine maximale Abweichung von einer Soll-Position der Segmente (2) im Positionierabschnitt (101) ausgehend von einer mittleren Position in einem Bereich von - 0,02 mm bis + 0,02 mm liegt und/oder dass die Bewegungsfreiheit der Segmente (2) in einer Spanne von kleiner oder gleich 0,04 mm liegt.

3. Transportvorrichtung (1) nach Anspruch 1 oder 2,
**dadurch gekennzeichnet,**
**dass** das Bahn-Führungselement (4) eine ortsfeste Position in der Transportvorrichtung (1) aufweist und insbesondere dass die ortsfeste Position zumindest in der Querrichtung (12) einstellbar ist, vorzugsweise mittels einer Stellvorrichtung des Bahn-Führungselements (4) einstellbar ist.

4. Transportvorrichtung (1) nach einem der vorhergehenden Ansprüche,
**dadurch gekennzeichnet,**
**dass** die Segmente (2) Kunststoff, bevorzugt einen Gleitwerkstoff, umfassen oder daraus bestehen oder jeweils einen vollständig oder teilweise aus Kunststoff, insbesondere aus einem Gleitwerkstoff, bestehenden Trägerkörper (2001) aufweisen.

5. Transportvorrichtung (1) nach einem der vorhergehenden Ansprüche,
**dadurch gekennzeichnet,**
**dass** das Bahn-Führungselement (4) mit den Segment-Führungselementen (211) jeweils eine Gleitführung ausbildet.

6. Transportvorrichtung (1) nach einem der vorhergehenden Ansprüche,
**dadurch gekennzeichnet,**
**dass** das Andrücksystem Segment-Magnete (212) aufweist und in dem Positionierabschnitt (101) ein oder mehrere Bahn-Magnete (5) umfasst, wobei an jedem Segment (2) mindestens ein Segment-Magnet (212) befestigt ist und in dem Positionierabschnitt (101) von den ein oder mehreren Bahn-Magneten (5) auf die in dem Positionierabschnitt (101) vorliegenden Segment-Magnete (212) eine abstoßende Wirkung oder eine anziehende Wirkung und dadurch die Kraft (112) in der Querrichtung (12) ausbildbar ist.

7. Transportvorrichtung (1) nach einem der vorhergehenden Ansprüche,
**dadurch gekennzeichnet,**
**dass** eine Position der Segment-Magneten (212) oder eine Position der ein oder mehreren Bahn-Magnete (5) in der Querrichtung (12) einstellbar ist, derart, dass mittels eines Abstands der Segment-Magneten (212) zu den ein oder mehreren Bahn-Magneten (5) in dem Positionierabschnitt (101) eine Anziehungskraft oder eine Abstoßungskraft zwischen den Segment-Magneten (212) und den ein oder mehreren Bahn-Magneten (5) einstellbar ist und insbesondere dass der Abstand eines jeweiligen Segment-Magneten (212) zu den ein oder mehreren Bahn-Magneten (5), welche dem jeweiligen Segment-Magneten in dem Positionierabschnitt (101) gegenüberliegen, einen Wert in einem Bereich von 3 mm und 15 mm aufweist und/oder in diesem Bereich einstellbar ist.

8. Transportvorrichtung (1) nach einem der vorhergehenden Ansprüche,
**dadurch gekennzeichnet,**
**dass** die Segmente (2) zur Ausbildung der Gelenke (200), insbesondere der Scharniere, jeweils ein oder mehrere Gelenkelemente (2101) aufweisen, wobei Gelenkelemente (2101) von je zwei benachbarten Segmenten (2) rotierbar zueinander gelagert sind, so dass durch das Zusammenwirken der Gelenkelemente (2101) der je zwei benachbarten Segmente (2) ein jeweiliges Gelenk (200) zwischen diesen beiden benachbarten Segmenten (2) ausgebildet ist.

9. Transportvorrichtung (1) nach einem der vorhergehenden Ansprüche,
**dadurch gekennzeichnet,**
**dass** die Gelenkelemente (2101) in der Querrichtung (12) mehrere Öffnungen ausbilden, durch welche zumindest eine Achse (2102), um welche die je zwei benachbarten Segmente (2) rotierbar sind, verläuft.

10. Transportvorrichtung (1) nach einem der vorhergehenden Ansprüche,
**dadurch gekennzeichnet,**
**dass** die zumindest eine Achse (2102) von einem durch einen Teil der mehreren Öffnungen verlaufenden Bauteil, das insbesondere ein Scharnierbolzen (210) ist, ausgebildet ist und in einem anderen Teil der mehreren Öffnungen je Segment einer der Segment-Magnete (212) angeordnet ist.

11. Transportvorrichtung (1) nach einem der vorhergehenden Ansprüche,
**dadurch gekennzeichnet,**
**dass** in dem anderen Teil der Öffnungen der jeweilige Segment-Magnet (212) mittels einer Presspassung befestigt ist und dass die zumindest eine Achse (2102) durch den einen Teil der Öffnungen sowie den anderen Teil der Öffnungen verläuft.

12. Transportvorrichtung (1) nach einem der vorhergehenden Ansprüche,
**dadurch gekennzeichnet,**
**dass** die Segment-Magnete (212) zur Ausbildung der Presspassung einen größeren Durchmesser aufweisen als ein Bauteil zur Ausbildung der zumindest einen Achse (2102).

13. Transportvorrichtung (1) nach einem der vorhergehenden Ansprüche,
**dadurch gekennzeichnet,**
**dass** das Andrücksystem eine Leiste mit einer Stellvorrichtung zur Einstellung einer Position der Leiste aufweist, womit die in der Querrichtung (12) auf die Segmente (2) wirkende Kraft (112) einstellbar ist, insbesondere indem mittels der Leiste ein Abstand der Segment-Magnete (212) und der ein oder mehreren Bahn-Magnete (5) einstellbar ist, und/oder
**dass** das Andrücksystem die Segment-Führungselemente (211) mit einer Anpresskraft von kleiner oder gleich 150 N und/oder mit einer Anpresskraft in einem Bereich von 50 N bis 150 N, vorzugsweise in einem Bereich von 50 N bis 100 N, gegen das Bahn-Führungselement (4) presst.

14. Transportvorrichtung (1) nach einem der vorhergehenden Ansprüche,
**dadurch gekennzeichnet,**
**dass** das Segment-Zugmittel (2000) eine Kette mit Kettengliedern, die jeweils von den Segmenten (2) ausgebildet sind, ist.

15. Transportvorrichtung (1) nach einem der vorhergehenden Ansprüche,
**dadurch gekennzeichnet,**
**dass** das Segment-Zugmittel (2000) Spalte aufweist, welche über ein Vakuumsystem zum Halten ein oder mehrerer Substrate (201) mit einem Unterdruck beaufschlagbar sind.

16. Transportvorrichtung (1) nach einem der vorhergehenden Ansprüche,
**dadurch gekennzeichnet,**
**dass** die Segmente (2) des Segment-Zugmittels (2) eine geschlossene Oberfläche und/oder keine Löcher für ein Vakuumsystem aufweisen.

17. Druckvorrichtung umfassend eine Transportvorrichtung (1) nach einem der vorhergehenden Ansprüche.

18. Verwendung einer Transportvorrichtung (1) nach einem der vorhergehenden Ansprüche in einer Druckvorrichtung (10) und/oder zum Bedrucken von Substraten (201), insbesondere von Bögen.
